# EUROPÄISCHE PATENTSCHRIFT

(11) **EP 0 267 516 B1**
(45) Veröffentlichungstag und Bekanntmachung des Hinweises auf die Patenterteilung: **20.01.1993**
(21) Anmeldenummer: 87116121.2
(22) Anmeldetag: 03.11.1987
(51) Int. Cl.: B27N 3/08

(54) **Verfahren und Vorrichtungen zur Herstellung von Holzwerkstoffplatten**
Method and device for producing fibre boards
Méthode et appareil pour la fabrication des panneaux de fibres de bois

(30) Priorität: 14.11.1986 DE 3639061
(43) Veröffentlichungstag der Anmeldung: 18.05.1988
(73) Patentinhaber: Held, Kurt, D-78647 Trossingen (DE)
(72) Erfinder: Held, Kurt, D-78647 Trossingen (DE)

(56) Entgegenhaltungen:
- EP-A- 172 278
- EP-A- 0 131 879
- DE-A- 1 528 292
- DE-A- 2 024 038
- DE-A- 2 058 820
- DE-A- 2 312 159
- DE-A- 2 737 629
- DE-A- 3 315 367
- DE-C- 714 341
- US-A- 4 393 019

## Beschreibung

Die Erfindung betrifft ein Verfahren zur Herstellung von Holzwerkstoffplatten nach dem Oberbegriff des Patentanspruchs 1 und Vorrichtungen zur Durchführung dieses Verfahrens nach dem Oberbegriff der Patentansprüche 26, 30 und 87.

Solche Holzwerkstoffplatten, wie Span-, Faser-, OSB- oder MDF-Platten, bestehen aus Holzspänen, Holzfasern, usw., die mit einem Bindemittel beleimt sind. Bei den Bindemitteln handelt es sich gewöhnlicherweise um Harnstoff-, Melamin- oder Phenol-Formaldehyd-Harze. Diese Späne werden anschließend zu einem Vlies gestreut, das in einer Presse zu einer kompakten Platte verdichtet wird. Zur Beschleunigung des Abbindevorgangs kann während des Verpressens Wärme zugeführt werden sowie der Bindemittellösung vor der Beleimung der Späne ein Härter beigefügt werden.

Zur Herstellung solcher Holzwerkstoffplatten werden zunehmend kontinuierliche Verfahren eingesetzt, bei denen anstelle der diskontinuierlichen Etagenpresse eine kontinuierliche Doppelbandpresse verwendet wird. Bei diesen kontinuierlichen Verfahren wird das Vlies während der Förderung durch die Doppelbandpresse einem Flächendruck und gegebenenfalls Wärme ausgesetzt, so daß die Holzwerkstoffplatte als endlose Bahn anfällt.

Da die Holzteilchen eine schlechte Wärmeleitfähigkeit besitzen, ist es bei der Verleimung mit Bindemitteln, die mittels Wärme aushärten, bekannt, dem Vlies in der Presse heiße Gase oder überhitzten Wasserdampf zur Plastifizierung der Holzteilchen und zur Erwärmung des Bindemittels zuzuführen. Ein solches Verfahren, das mit einer kontinuierlichen Doppelbandpresse mit zwei endlos umlaufenden Preßbändern arbeitet, wird in der DE-OS 20 58 820 beschrieben. Bei diesem Verfahren wird überhitzter Wasserdampf im keilförmigen Einlaufbereich der Doppelbandpresse, in dem das Vlies kompaktifiziert wird, über die Druckplatte und die dampfdurchläßigen Preßbänder eingeleitet. Zur Zuführung des Wasserdampfes besitzt die Druckplatte quer zur Durchlaufrichtung in der Doppelbandpresse reihenweise angeordnete Düsen oder Schlitze und die Preßbänder bestehen aus einem Drahtgeflecht oder einem perforierten Stahlband.

Die DE-OS 34 11 590 zeigt ebenfalls eine mit einer Doppelbandpresse arbeitende Anlage zur Herstellung von Holzwerkstoffplatten mittels Dampfhärtung. Bei dieser Anlage sind beidseits der Preßbänder im Einlaufbereich der Doppelbandpresse Verteiler- und Sammelkanäle angeordnet, von denen Düsenbohrungen zum Preßspalt abgehen. Der überhitzte Wasserdampf wird von den Verteilerkanälen über die Düsenbohrungen in die Längsseiten des Vlieses eingeleitet. Ein mit einer diskontinuierlichen Etagenpresse arbeitendes Verfahren, bei dem ebenfalls überhitzter Wasserdampf über die Preßplatten dem Vlies zugeführt wird, ist der DE-OS 34 14 178 zu entnehmen.

Zur weiteren Erhöhung der Abbindegeschwindigkeit des Bindemittels und damit zur Verkürzung der Preßzeit ist es ferner bekannt, dem Bindemittel bereits vor der Beleimung der Späne Härter oder Katalysatoren zuzumischen. Als besonders stark reaktive Härter für die üblicherweise verwendeten duroplastischen Bindemittel sind starke Säuren (siehe US-PS 40 44 087) oder Basen bekannt.

Aufgrund der Steigerung der Abbindegeschwindigkeit durch den Härter kann es zu einer unerwünschten drucklosen Voraushärtung bereits im losen Verbund der Späne bei der Formung des Vlieses kommen. Um dem entgegen zu wirken, werden in der Regel keine starken Härter sondern im Gegenteil eher reaktionsträge Härter verwendet, die erst unter Zusatz großer Wärmemengen ansprechen. Das bedingt jedoch eine entsprechend lange Preßzeit, die bei dem diskontinuierlichen Verfahren zu einer geringen Fertigungsleistung führt. Bei der kontinuierlichen Herstellung muß aufgrund der langen Preßzeit für einigermaßen befriedigende Fertigungsleistungen eine lange und damit aufwendige Doppelbandpresse eingesetzt werden. Die Zuführung der Wärme mittels Wasserdampfes bringt einen hohen Feuchtigkeitsgehalt in die Holzwerkstoffplatte ein, der nachträglich durch Trocknung wieder entfernt werden muß. Zudem ist ein hoher Energieverbrauch zur Erzeugung des überhitzten Dampfes nötig.

Die bekanntgewordenen, mit Wasserdampf zur Steigerung der Abbindegeschwindigkeit arbeitenden kontinuierlichen Anlagen zur Herstellung von Holzwerkstoffplatten weisen ebenfalls Nachteile auf. Bei der Anlage nach der DE-OS 34 11 590 wird der Wasserdampf in der Einlaufzone über die Längskanten des Vlieses zugeführt. Da dem Diffusionsvermögen des Wasserdampfes in die Breite, d.h. quer zur Durchlaufrichtung der Anlage Grenzen gesetzt sind, können nur schmale Spanplatten hergestellt werden. Eine gleichmäßige Bedampfung und damit gleichmäßige Aushärtung ist nicht gewährleistet und führt schon bei relativ geringer Breite zu hohen Ausschußraten. Da nur schmale Holzwerkstoffplatten qualitativ einwandfrei hergestellt werden können, bleibt die Ausbringungsleistung gering. Eine wirtschaftliche Fertigung ist mit einer solchen Anlage also nicht möglich.

Die Anlage nach der DE-OS 20 58 820 läßt zwar eine gleichmäßigere Bedampfung über die Breite der Anlage und damit auch eine gleichmäßige Aushärtung über die Breite der Werkstoffplatte zu, jedoch ist der Aufbau der Dampfzuführung über die Druckplatten und die Preßbänder in das Vlies sehr aufwendig. Sind die Preßbänder durch Rollen oder Walzen an den Druckplatten abgestützt, so laufen die Rollen bei dieser Ausführungsform in einer Dampfatmosphäre, in der eine sehr hohe Korrosionsgefahr für die Rollen besteht. Das für die Rollen benötigte Schmiermittel neigt in einer Dampfatmosphäre in der Regel zur Zersetzung und führt dadurch schon nach kurzer Betriebszeit zu einem Fressen der Rollen. Solche Pressen haben sich in der Vergangenheit als nicht betriebssicher erwiesen und werden daher kaum eingesetzt.

Ferner ist aus der EP-A-172 278 ein Verfahren zur Herstellung eines Gegenstandes aus organischem Material bekannt, bei dem das organische Rohmaterial mit einem Binder vermischt wird. Nachdem die Mixtur auf in eine vorbestimmte Form gepreßt ist, wird ihr ein Härter zugeführt.

Nachteilig bei diesem Verfahren ist, daß durch die Zuführung des Härters, nachdem das Rohmaterial auf eine vorbestimmte Form gepreßt worden ist, verhältnismäßig viel Zeit zur Herstellung von solchen Formteilen benötigt wird.

Der Erfindung liegt die Aufgabe zugrunde, ein Verfahren zur Herstellung von Holzwerkstoffplatten anzugeben, das sowohl die Preßzeit stark verkürzt als auch die Wärmezufuhr verringert.Bei einem mit einer Doppelbandpresse arbeitendem, kontinuierlichen Verfahren soll dadurch der Einsatz von kürzeren Doppelbandpressen möglich werden.

Das zur Lösung dieser Aufgabe dienende Verfahren wird durch die im Kennzeichen des Patentanspruchs 1 beschriebene technische Lehre vermittelt und zur Durchführung dieses Verfahrens dienende Vorrichtungen im Kennzeichen der Patentansprüche 28, 32 und 86 angegeben.

Die mit der Erfindung erzielbaren Vorteile bestehen insbesondere darin, daß keine oder eine stark verringerte Dampferzeugung stattfinden muß, so daß die diesbezüglichen Energiekosten zumindest stark verringert werden. Da die Preßzeit gegenüber herkömmlichen kontinuierlichen oder diskontinuierlichen Anlagen sehr stark verkürzt wird, steigt die Fertigungsleistung der Anlage. Bei dem Einsatz der erfindungsgemäßen Doppelbandpresse kann die Gas- oder Dampfatmosphäre von den Rollen getrennt werden, so daß weder die Gefahr der korrosiven Zerstörung der Rollen oder weiterer Bauteile der Doppelbandpresse noch die Gefahr der Zersetzung des Schmiermittels mit einer gleichzeitigen Beeinträchtigung von dessen Schmierfähigkeit besteht.

Bisherige Doppelbandpressen zur kontinuierlichen Herstellung von Holzwerkstoffplatten waren in der Regel zwischen 16 und 25 mtr. lang. Durch die Verwendung des erfindungsgemäßen Verfahrens kann die Länge der Doppelbandpresse bei gleicher Produktionsleistung auf ca. 4-6 mtr. verkürzt werden. Sowohl die Investitionskosten als auch die Betreibungskosten für eine solche Doppelbandpresse werden dadurch sehr viel geringer. Zugleich steigt die Betriebssicherheit der gesamten Anlage.

Weiterhin läßt sich vorteilhafterweise die Aushärtung der Holzwerkplatten mit Hilfe der Konzentration des sauren oder basischen Gases dosiert steuern.

Das erfindungsgemäße Verfahren wird anhand mehrerer bevorzugter Ausführungsbeispiele für die Vorrichtungen zur Durchführung des Verfahrens, die in den Zeichnungen dargestellt sind, im folgenden näher beschrieben. Es zeigen:
Fig. 1 eine Gesamtansicht einer Vorrichtung zur kontinuierlichen Herstellung von Holzwerkstoffplatten,
Fig. 2 schematisch eine nach dem erfindungsgemäßen Verfahren arbeitende Doppelbandpresse,
Fig. 3 einen Schnitt in Längsrichtung durch den Einlaufbereich einer Doppelbandpresse,
Fig. 4 einen Schnitt in Längsrichtung durch den Auslaufbereich einer Doppelbandpresse,
Fig. 5 den Abstandshalter für die Preßbandanordnung in der Doppelbandpresse in einem Längsschnitt,
Fig. 6 den Abstandshalter in einer weiteren Ausführungsform,
Fig. 7 einen Querschnitt durch das Zuführteil für den sauren Härter im Einlaufbereich der Doppelbandpresse,
Fig. 8 eine das erfindungsgemäße Verfahren verwirklichende Doppelbandpresse in einer weiteren Ausführungsform,
Fig. 9 einen Schnitt in Querrichtung durch eine Vorrichtung zur diskontinuierlichen Herstellung von Holzwerkstoffplatten,
Fig. 10 den Abstandshalter in einer anderen Ausführungsform,
Fig. 11 einen Schnitt in Längsrichtung durch den Einlaufbereich in einer Doppelbandpresse in einer weiteren Ausführungsform,
Fig. 12 schematisch eine senkrecht gestellte, nach dem erfindungsgemäßen Verfahren arbeitende Doppelbandpresse,
Fig. 13 einen Schnitt durch den Verdichtungskolben in Querrichtung in geschlossenem Zustand,
Fig. 14 einen Schnitt durch den Verdichtungskolben in offenem Zustand und
Fig. 15 einen Schnitt durch den Einlaufbereich einer senkrecht gestellten Doppelbandpresse mit Mehrlagenbandpaketen.

Das erfindungsgemäße Verfahren kann sowohl mit kontinuierlich arbeitenden Anlagen zur Herstellung von endlosen Holzwerkstoffplatten-Bahnen als auch mit diskontinuierlichen Anlagen zur Herstellung von Holzwerkstoffplatten mit Fixmaßen durchgeführt werden. Kontinuierliche Verfahren arbeiten in der Regel mit einer Doppelbandpresse, während diskontinuierliche Verfahren Ein- oder Mehretagenpressen verwenden.

Eine solche nach dem erfindungsgemässen Verfahren arbeitende Anlage zur kontinuierlichen Herstellung von Spanplatten ist in Figur 1 gezeigt. Die Holzspäne werden in vor der Doppelbandpresse angeordneten Vorrichtungen aufbereitet, vorbehandelt und mit härterfreiem Bindemittel beleimt. Solche Vorrichtungen sind an sich bekannt und in der Zeichnung deshalb nicht gezeigt. Diese beleimten Holzspäne werden über eine Rohrleitung 2 einer Formstation 3 zugeführt. Die Formstation 3 ist über dem in der Zeichnung rechts liegenden Ende eines Förderbandes 6 angeordnet, das über zwei Umlenkwalzen 4 und 5 geschlungen ist und sich kontinuierlich in Pfeilrichtung auf die Doppelbandpresse 1 zu bewegt. In der Formstation 3 werden die beleimten Holzspäne auf das Förderband zu einem aus einem Spänekuchen 7 bestehenden Vlies gestreut. Die Streuung kann dabei so erfolgen, daß ein mehrschichtiger Spänekuchen entsteht, beispielsweise ein dreischichtiger Spänekuchen, bei dem die Deckschicht aus feinen Spänen und die Mittelschicht aus groben Spänen besteht.

Der Spänekuchen 7 wird mit dem Förderband 6 in Pfeilrichtigung auf die Doppelbandpresse 1 zu transportiert. Zwischen der Formstation 3 und der Doppelbandpresse 1 können noch weitere an sich bekannte und in der Zeichnung daher nicht eingezeichnete Vorrichtungen angeordnet sein. Solche Vorrichtungen können beispielsweise Kontrollwaagen, mit denen das Flächengewicht des Spänekuchens gemessen wird, Vorpreßeinrichtungen, usw. sein. An dem in der Zeichnung links liegendem Ende des Förderbandes 6, direkt bei der Umlenkwalze 4, ist ein Übergabeblech 8 angeordnet, das den Spänekuchen 7 vom Förderband 6 in die Einlaufzone der Doppelbandpresse 1 leitet.

Beim Einlauf in die Doppelbandpresse 1 wird der Spänekuchen 7 unter Druckeinwirkung kontinuierlich bis auf die Enddicke der Spanplatte verdichtet. Während der Verdichtungsphase wird ein Härter für das Bindemittel, mit dem die Holzspäne beleimt sind, in gasförmiger Form oder in einer binären Phase mit einem gasförmigen Trägermittel innerhalb der Doppelbandpresse 1 den Oberflächen des Spänekuchens 7 zugeführt. Dieses Gas dringt über die Oberflächen in den Spänekuchen 7 ein, da dieser während der Verdichtungsphase noch eine geringe Dichte besitzt. Für die üblicherweise bei der Herstellung von Spanplatten verwendeten duroplastischen Bindemittel, wie Harnstoff- oder Melamin-Formaldehyd-Harze, wirken starke anorganische oder organische Säuren als besonders schnelle Härter, die die Aushärtereaktion des Harzes stark beschleunigen. Solche Säuren sind beispielsweise Salzsäure, Schwefelsäure, Phosphorsäure, Ameisensäure, Essigsäure, Maleinsäure u.dgl. Für die alternativ bei der Spanplattenherstellung verwendeten Phenol-Formaldehyd- oder Resorcinharze als Bindemittel wirken anorganische Basen als schnelle Härter. Ein solcher basischer Härter ist beispielsweise Ammoniak. Zur weiteren Beschleunigung der Aushärtereaktion kann sowohl mit dem Gas als auch über Wärmeleitung in der Doppelbandpresse 1 dem Bindemittel noch Wärme zugeführt werden. Nach der Verdichtungsphase folgt in der Doppelbandpresse 1 dann eine Mittel- und Niederdruckphase, in der der Spänekuchen unter Flächendruck zur Spanplattenbahn aushärtet. In der Doppelbandpresse 1 kann dem Auslauf zugeordnet eine Kühlzone vorhanden sein, so daß die Spanplattenbahn bereits in der Doppelbandpresse 1 unter Wirkung des Flächendrucks abgekühlt wird. Die Spanplattenbahn 9 verläßt anschließend die Doppelbandpresse 1 mit gleichförmiger Geschwindigkeit und wird in den hinter der Doppelbandpresse 1 folgenden Anlagenteilen weiterbearbeitet. Falls erforderlich kann die Spanplattenbahn 9 dann eine weitere, in der Zeichnung nicht gezeigte Kühleinrichtung zur weiteren Abkühlung durchlaufen. Anschließend wird die Spanplattenbahn 9 in einer Schleifstation 10 auf das Fertigmaß geschliffen. Dann wird die Spanplattenbahn 9 in einer Querschneidestation 11 in einzelne Spanplatten 12 der gewünschten Größe unterteilt, die zum Abtransport auf Paletten in einer Stapeleinrichtung 13 gestapelt werden.

Der gesamte Verfahrensablauf in der in Figur 1 gezeigten Anlage, also die Streuung des Spänekuchens 7 in der Formstation 3, die Vorgabe und Konstanthaltung der Prozeßparameter der Doppelbandpresse 1 und die Aufteilung der Spanplattenbahn 9 in einzelne Platten wird von einem Rechner, der im Schaltschrank 14 angeordnet ist, gesteuert. Zur Eingabe der Parameter durch den Benutzer dient das Datenterminal 15. Selbstverständlich kann der Rechner im Schaltschrank 14 auch an einen externen Host-Rechner, der sich beispielsweise in der Zentral-EDV befindet, angeschlossen sein, um eine Steuerung der Produktion und Rückmeldung der Produktionsdaten zur weiteren Auswertung direkt von der Zentrale aus zu ermöglichen.

In Figur 2 ist die Doppelbandpresse 1 zur kontinuierlichen Herstellung von Spanplatten schematisch dargestellt. Die Doppelbandpresse 1 besitzt vier in Lagerbrücken 16, 17 drehbar gelagerte Umlenktrommeln 18, 19, 20, 21. Um jeweils zwei dieser Umlenktrommeln 18, 19 bzw. 20, 21 ist eine aus jeweils zwei Preßbändern bestehende Preßbandanordnung 22 bzw. 23 herumgeführt, die näher in Fig. 3 dargestellt ist. Die Umlaufrichtung der Preßbandanordnung 22, 23 ist durch Pfeile in den Umlenktrommeln 18 und 21 angegeben. Der Spänekuchen 7 wird zwischen den Preßbandanordnungen 22 und 23 durch die Doppelbandpresse 1 hindurchgeführt. Dabei wird der Spänekuchen 7 zuerst in einer keilförmigen Einlaufzone 24 verdichtet, dann durch eine Mitteldruckreaktionszone 25 mit konstanter Spaltbreite und anschließend durch eine Niederdruckformhaltezone 26 geführt, so daß schließlich die Spanplattenbahn 9 an den Umlenktrommeln 19 und 20 die Doppelbandpresse 1 verläßt. Der in den einzelnen Zonen 24, 25 und 26 über Druckplatten 27, 28 und 29 ausgeübte Druck kann je nach Erfordernis des Spänekuchens und der Harzsorte für die Beleimung der Späne gewählt werden. Die vom Spänekuchen 7 ausgeübten Reaktionskräfte werden über die Druckplatten 27, 28, 29 und von mit diesen verbundenen Stützträgern 30 in das nur schematisch angedeutete Pressengestell übertragen. Die Ausbildung des Pressengestells ist aus der DE-OS 32 34 082 bekannt und braucht hier nicht näher erläutert zu werden.

Der Aufbau der Druckplatten 27, 28 ist in Figur 3 näher erläutert zu sehen. Die Druckplatte 27 ist der Umlenktrommel 18 bzw. 21 zu keilförmig ausgebildet und paßt sich so der Gestalt der keilförmigen Einlaufzone 24 an. Die Druckplatte 28 für die Mitteldruckreaktionszone 25 besitzt einen im wesentlichen rechteckigen Querschnitt. Zwischen den Druckplatten 27, 28 und dem Innenband 31 der aus Innenband 31 und Außenband 32 bestehenden Preßbandanordnung 22 bzw. 23 ist ein Rollenbett angeordnet, das den Preßdruck von den Druckplatten 27, 28 auf die Preßbandanordnung 22 bzw. 23 überträgt. Das in der Doppelbandpresse 1 ortsfest angeordnete Rollenbett besteht aus versetzt angeordneten, mittels Lagernadeln 34 auf Wellen 35 gelagerten Rollen 33. Die Wellen 35 sind in Lagerleisten 36 befestigt, die wiederum an ihrer dem Innenband 31 abgewandten Seite in der Druckplatte 27 bzw. 28 befestigt sind. Die weitere Ausbildung eines solchen Rollenbettes kann im übrigen nach der DE-OS 31 23 291 oder der DE-OS 33 04 754 erfolgen. In den Druckplatten 27, 28 sind querverlaufende Bohrungen 37 angebracht, durch die Thermoöl geleitet werden kann, falls eine Erwärmung der Druckplatten 27, 28 gewünscht wird.

In der Niederdruckformhaltezone 26 kann ebenfalls zwischen der Druckplatte 29 und dem Innenband 31 ein solches Rollenbett angebracht sein. Alternativ kann hier jedoch auch eine Druckkammer 38 vorgesehen sein (siehe Fig. 4). Zu den Seiten ist diese Druckkammer 38 von einer Gleitflächendichtung 39 begrenzt, die ohne Unterbrechung rings um den Rand der Druckkammer 38 herum verläuft. Die Gleitflächendichtung 39 sitzt in einer Nut 40 in der Druckplatte 29 und wird vom Nutgrund der Nut 40 her mit einem Druckmittel, das auf eine an der Gleitflächendichtung 39 anliegende O-Ringschnur 41 einwirkt, beaufschlagt, so daß die Gleitflächendichtung mit einer Fläche fest gleitend auf dem Innenband 31 aufliegt. In der Druckkammer 38 ist ein unter Druck setzbares fluides Druckmedium eingebracht, das den Preßdruck auf die Preßbandanordnung 22 bzw. 23 ausübt. Da im allgemeinen in der Mitteldruckreaktionszone 25 keine weitere Verdichtung des Spänekuchens 7 mehr stattfindet, kann auch dort, falls gewünscht, anstelle des Rollenbettes zwischen der Druckplatte 28 und dem Innenband 31 eine solche Druckkammer 38 angebracht sein.

Wie in Figur 3 zu sehen ist, besitzen das Innenband 31 und das Außenband 32 der Preßbandanordnung 22 bzw. 23 einen Abstand voneinander. Dieser Abstand wird von Abstandshaltern 42, die auf dem Außenband 32 befestigt sind und quer über die Breite des Außenbandes 32 reichen, konstant gehalten. Zwischen jeweils zwei Abstandshaltern 42 entsteht dadurch ein Hohlraum, der von den Abstandshaltern 42 sowie der Außenseite des Innenbandes 31 und der Innenseite des Außenbandes 32 gebildet wird. Dieser Hohlraum reicht über die Breite der Preßbandanordnung 22 bzw. 23 und bildet somit einen querverlaufenden Kanal 43.

Der Abstandshalter 42 ist in Figur 5 näher zu sehen. Er besteht aus zwei im Querschnitt L-förmigen Leisten 44, die so angeordnet sind, daß die längeren Schenkeln des L's einander gegenüberliegen und einen Abstand zueinander besitzen. Die kürzeren Schenkel des L's sind mit der Innenseite des Außenbandes 32 durch eine Schweißnaht 48 verbunden. In die durch den Abstand der beideren längeren Schenkeln der L-förmigen Leisten 44 gebildete Nut ist eine Gleitleiste 45 eingeklemmt. Diese Gleitleiste 45 berührt mit ihrer Schmalfläche jeweils das Innenband 31 und das Außenband 32. Die Höhe der Gleitleiste 45 wird gerade so groß wie der gewünschte Abstand zwischen Innen- und Außenband gewählt. Im Bereich der Umlenktrommeln 18, 19, 20, 21 und dem Übergangsbereich zwischen der Mitteldruckreaktionszone 25 und Einlaufzone 24 entsteht eine geringe Relativgeschwindigkeit zwischen dem Innenband 31 und dem Außenband 32. Dadurch gleitet die Gleitleiste 45 mit ihrer Schmalfläche an der Außenseite des Innenbandes 31. Um die entstehenden Reibungskräfte dabei so gering wie möglich zu halten, wird die Gleitleiste aus einem Kunststoff mit guten Gleiteigenschaften hergestellt. Dafür eignen sich beispielsweise Polyimide.

Eine andere Ausführungsform für die Gleitleiste zeigt der in Figur 5 rechts angeordnete Abstandshalter 42. Die Gleitleiste besteht dort aus einem Metallkörper 46, auf dessen dem Innenband 31 zugeordneten Schmalfläche eine Gleitfläche 47 aufgebracht ist. Diese Gleitfläche 47 besteht aus einer Trockengleitschicht, beispielsweise aus porös aufgesinterter Zinnbronze, deren Poren mit Polytetraflouräthylen oder Graphit ausgefüllt sind. Aufgrund der guten metallischen Wärmeleitfähigkeit von solchen Trockengleitschichten eignet sich eine solche Ausführungsform insbesondere, wenn eine Wärmeübertragung von der Druckplatte auf das Innenband, vom Innenband auf das Außenband und vom Außenband auf den Spänekuchen gewünscht wird. Zur weiteren Verminderung der Reibung zwischen der Gleitleiste 45 und der Außenseite des Innenbandes 31 kann zusätzlich eine Schmierung dieser Flächen vorgesehen sein. Selbstverständlich können die L-förmigen Leisten 44 auch mit der Außenseite des Innenbandes 31 verschweißt sein, so daß die Gleitleiste 45 bzw. 47 auf der Innenseite des Außenbandes 32 gleitet.

Eine weitere Ausführungsform für die Abstandshalter ist in Figur 6 gezeigt. Dort bestehen die Abstandshalter aus einem einzigen Formteil 49, das mit dem Innenband 31 verbunden ist. Dieses Formteil 49 besteht aus einer Metall-Gummi-Verbindung und eignet sich besonders, wenn für die Verpressung des Spänekuchens keine Wärme von den Druckplatten 27, 28 über die Preßbandanordnung 22, 23 auf den den Spänekuchen 7 zugeführt werden muß. Das Formteil 49 ist auf der Außenseite des Innenbandes 31 befestigt und besitzt nebeneinanderliegende Stege 50, deren Höhe gerade dem Abstand zwischen Innenband 31 und Außenband 32 entspricht. Zwischen jeweils zwei Stegen 50, die quer über die Breite der Preßbandanordnung 22, 23 verlaufen, befindet sich ein querverlaufender Kanal 51, der der Innenseite des Außenbandes 32 zu offen ist. Die Stege 50 sind entlang dem dem Innenband 31 zugewandten Nutgrund des Kanals 51 miteinander verbunden.

Der Abstandshalter in nochmals einer anderen Ausführungsform ist in Fig. 10 gezeigt. Zwischen Innenband 31 und Außenband 32 der Preßbandanordnungen 22, 23 ist ein Stützband 78 angeordnet, das wellen- oder in etwa sinusartig verformt ist, so daß sich nebeneinanderliegende Erhöhungen 79 und Vertiefungen 80 mit jeweils derselben Höhe abwechseln. Das Stützband 78 wird lose zwischen dem Innenband 31 und Außenband 32 geführt. Alternativ kann es auch entweder am Außenband 32 mittels Punktschweißungen 81 an den Vertiefungen 80, wie sie in Fig. 10 gezeigt sind, oder mittels Punktschweißungen an den Erhöhungen 79 (in Fig. 10 nicht gezeigt) am Innenband 31 befestigt sein. In den Erhöhungen 79 und Vertiefungen 80 entstehen dadurch querverlaufende Kanäle 82 und 83, wobei die in den Erhöhungen 79 angeordneten querverlaufenden Kanäle 83 dem Außenband 32 zu offen sind. Die querverlaufenden Kanäle 82 und 83 sind untereinander mit Bohrungen 84 verbunden.

Gemäß dem erfindungsgemässen Verfahren wird in der keilförmigen Einlaufzone 24, in der die Verdichtungsphase des Spänekuchens 7 abläuft, ein saurer oder basischer Härter für das Bindemittel, mit dem die Späne des Spänekuchens 7 beleimt sind, in gasförmiger Phase oder in einer binären Phase mit einem gasförmigen Trägermittel zugeführt. Dazu ist wie in Figur 1 schematisch angedeutet, ein Zuführteil 52 für den Härter links und rechts an der Seite der Doppelbandpresse 1 entlang der keilförmigen Einlaufzone 24 angeordnet. Diese Zuführteil 52 ist im Schnitt in Figur 7 zu sehen. Dabei kann das Zuführteil 52 aus zwei getrennten Teilen 52a und 52b für die obere und untere Preßbandanordnung 22, 23 bestehen, wie in Fig. 7 links gezeigt, oder aus einem einzigen Teil 52, wie in Fig. 7 rechts zu sehen ist. Das einstückig ausgebildete Zuführteil 52 besitzt den Vorteil, daß die Einlaufzone 24 seitlich abgedichtet ist.

Das Zuführteil 52, 52a, 52b umfaßt den seitlichen Randbereich der beiden Preßbandanordnungen 22 und 23, die seitlich etwas über die Rollen 33 des Rollenbettes hinausstehen. In dem Zuführteil 52 befindet sich sowohl im Bereich der Preßbandanordnung 22 als auch der Preßbandanordnung 23 eine Ausnehmung 53, deren Höhe etwas größer als der Abstand des Innenbandes 31 vom Außenband 32 und deren Tiefe etwas größer als der überstehende Teil der Preßbandanordnung 22, 23 ist. An der vertikalen Wand der Ausnehmung 53 ist ein Dichtelement 54 angebracht, das unter leichtem Druck die Ränder des Innenbandes 31 und des Außenbandes 32 berührt, sowie den Rand des querverlaufenden Kanals 43, 51 abdeckt. Das Dichtelement besteht aus einem Metall-Gummi-Element, beispielsweise aus Viton. An den horizontalen Wandungen der Ausnehmung 53 befinden sich zwei Trockengleitflächen 55, 56, wobei die Trockengleitfläche 55 auf dem überstehenden Rand der Innenseite des Innenbandes 31 und die Trockengleitfläche 56 auf dem überstehenden Rand der Außenseite des Außenbandes 32 gleitet. Die Trockengleitflächen können aus einer Kupfer-Metall-Matrix bestehen, in deren Poren Graphit eingelagert ist oder aus Zinn-Bronze. Durch die Trockengleitflächen 55, 56 sowie das Dichtelement 54 sind die zwischen den sich bewegenden Preßbandanordnungen 22, 23 angeordneten querverlaufenden Kanäle 43, 51 in der keilförmigen Einlaufzone 24 dynamisch gegen das Zuführteil 52 abgedichtet. Im Zuführteil 52 verläuft eine Sammelleitung 57 in Längsrichtung, d.h. in Vorlaufrichtung des Spänekuchens 7, von der in Längsrichtung hintereinanderliegend, in Querrichtung verlaufende Bohrungen 58 in Richtung auf die Preßbandanordnung 22, 23 abgehen. Mit Querrichtung ist dabei die in der Preßbandebene liegende, senkrecht auf die Vorlaufrichtung des Spänekuchens 7 stehende Richtung bezeichnet. Diese Bohrungen 58 gehen durch das Dichtelement 54 hindurch. Der saure oder basische Härter in Gasform bzw. mit einem gasförmigen Trägermittel wird über die Sammelleitung 57 in das Zuführteil 52 eingeführt. Von der Sammelleitung 57 gelangt der Härter dann über die Bohrungen 58 in die Kanäle 43, 51 sobald eine Bohrung 58 in den Kanal 43, 51 an der sich bewegenden Preßbandanordnung mündet. Die Kanäle 43, 51 werden damit, solange sie sich in der keilförmigen Einlaufzone 24 befinden, dynamisch mit dem den Härter enthaltenden Gas gefüllt. Im Außenband 32 sind in Längs- und Querrichtung nebeneinanderliegend, verteilte Öffnungen 59 angebracht, durch die der gasförmige Härter bzw. das den Härter transportierende Trägergas zur Oberfläche des Spänekuchens 7 hindurchtreten und in diesen eindringen kann. Da der Spänekuchen 7 in der keilförmigen Einlaufzone 24 noch nicht vollständig verdichtet ist, kann das Gas bis zur Mitte des Spänekuchens 7 vordringen und die Reaktion des Bindemittels, mit dem die Späne beleimt sind, in Gang setzen und dessen Aushärtung beschleunigen.

Die für das Bindemittel verwendeten duroplastischen Harze gestatten in der Regel eine weitere Beschleunigung der Aushärtung durch Zuführung von Wärme. Als Trägermittel für diese Wärme kann vorteilhafterweise das Gas selbst verwendet werden. Führt man den Härter in gasförmiger Phase zu, so kann das Härtergas, bevor es in die Kanäle 43, 51 eingeleitet wird, erhitzt werden. Wird der Härter in binärer Phase mit einem gasförmigen Trägermittel zugeführt, so kann dieses gasförmige Trägermittel entsprechend erwärmt sein. Als ein solches gasförmiges Trägermittel kann ein gegenüber dem sauren oder basischen Härter neutrales, d.h. mit diesem nicht reagierendes Gas verwendet werden, wie Luft oder ein Edelgas. Weiter geeignet als gasförmiges Trägermittel ist Wasserdampf, der überhitzt sein kann. Soll noch weitere zusätzliche Wärme auf den Spänekuchen zugeführt werden, so können die Preßbänder 31, 32 erwärmt sein, so daß über Wärmeleitung von dem mit dem Spänekuchen 7 im Kontakt stehenden Außenband 32 Wärme auf den Spänekuchen 7 übertragen wird. In dem der Preßbandanordnung 22 zugeordneten Teil des Zuführteils 52a ist eine weitere Ausführungsform für die Zuführung des Härters in den Kanal 43, 51 gezeigt. Von der Sammelleitung 63 für den Härter gehen Bohrungen 60 vertikal nach unten durch die Trockengleitfläche 62 hindurch. In diesem Bereich des Innenbandes 31 der Preßbandanordnung 22 sind als Schlitze ausgebildete Einlaßöffnungen 61 vorhanden, so daß der Härter dynamisch in die Kanäle 43, 51 eintreten kann.

Die Öffnungen 59 im Außenband 32, durch die der gasförmige Härter bzw. das den Härter transportierende Trägergas aus den Kanälen 43, 51 in den Spänekuchen 7 eindringt, werden in Quer- und Längsrichtung in zweckmässigem Abstand, der sich nach der pro Zeiteinheit benötigten Härtermenge berechnet, angeordnet. Die Öffnungen 59 können dabei als Bohrungen ausgeführt sein. Als besonders vorteilhaft haben sich in Längsrichtung verlaufende Schlitze erwiesen, deren Breite in Querrichtung ca. 0,1 bis 0,2 mm beträgt. Diese Schlitze besitzen einen trapezförmigen Querschnitt, dessen Verjüngung der Außenseite des Außenbandes 32 zugeordnet ist, wie in Figur 6 mit dem Bezugszeichen 64 gezeigt. Der trapezförmige Querschnitt der Öffnung 64 wirkt als auf den Spänekuchen 7 zugerichtete Düse für den Härter. Solche Schlitze lassen sich mit Hilfe eines Lasers in das Außenband 32 einbringen. Aufgrund dieser Öffnungen 59, 64 bleiben nach dem Verpressen auf der Spanplatte noch leichte Grate stehen, die aus aufgerichteten Spänen bestehen. Diese Grate werden in der Schleifstation 10, nachdem die Spanplattenbahn 9 die Doppelbandpresse 1 verlassen hat mit Hilfe eines Schleifbandes entfernt (siehe Figur 1).

Die Öffnungen 59, 64 können sich mit der Zeit durch Harzreste aus dem Spänekuchen 7 zusetzen. Um dies zu verhindern werden die Öffnungen 59, 64 im Außenband 32 der Preßbandanordnung 22, 23 nach Verlassen der Niederdruckformhaltezone 26, sobald sich die Spanplattenbahn 9 von der Preßbandanordnung am Auslauf getrennt hat, gesäubert. Dazu kann eine mit Zähnen bestückte Walze 65 dienen (in Figur 4 schematisch angedeutet). Die Zähne 66 der Walze 65 sind in demselben Abstand wie die Öffnungen 59, 64 auf dem Außenband 32 angeordnet. Die Zähne 66 greifen daher in diese Öffnungen 59, 64 ein und stossen Harzreste, die sich in diesen Öffnungen 59, 64 befinden, heraus. Durch den Eingriff der Zähne 66 in die Öffnungen 59, 64 wird die Walze 66 durch die Bewegung der Preßbandanordnung 22, 23 mitgenommen, so daß die Walze 65 keinen eigenen Antrieb benötigt. Die Harzreste, die durch die Zähne 66 in die Kanäle 43, 51 gestoßen werden, können aus diesen mittels eines Absaugteils, das genau wie das Zuführteil 52a,b in Fig. 7 aufgebaut ist, entfernt werden. Das Absaugteil ist am Auslauf der Doppelbandpresse hinter der Walze 65 angebracht. Die Sammelleitung 57, 63 ist an Unterdruck angeschlossen, so daß die Harzreste über die Bohrungen 58, 60 und die Sammelleitung 57, 63 aus den Kanälen 43, 51 abgesaugt werden.

Wird zur Schmierung der Rollen 33 in der keilförmigen Einlaufzone 24 ein gegenüber dem sauren oder basischen Härter inertes Schmiermittel verwendet, so kann die Ausbildung der Doppelbandpresse etwas vereinfacht werden. Der Einlaufbereich einer solchen vereinfachten Doppelbandpresse ist in einem Schnitt in Längsrichtung in Fig. 11 zu sehen. Die obere und untere Preßbandanordnungen bestehen in diesem Fall aus je einem einfachen Preßband 85, das mit Öffnungen 86 versehen ist. Die Druckplatten 27 in der keilförmigen Einlaufzone 24 sind mit Kanälen 87 versehen, durch die der saure oder basische Härter in gasförmiger Phase oder einer binären Phase mit einem gasförmigen Trägermittel von außen in die Doppelbandpresse zugeführt wird. Von den Kanälen 87 gehen Zuleitungen 88 ab, die den Härter von den Kanälen 87 auf das Rollenbett leiten, von wo aus der Härter über die Rollen und die Öffnungen 86 auf die Oberflächen des Spänekuchens geleitet wird. Von den Oberflächen dringt der Härter dann in den Spänekuchen ein und beschleunigt die Aushärtereaktion des Bindemittels im Spänekuchen. Ein Zuführteil 52 für den Härter, wie es weiter oben beschrieben wurde, erübrigt sich hier. Weiter werden bei dieser Ausführungsform vorteilhafterweise die Kosten für ein zweites Preßband und die Abstandshalter eingespart.

Eine Doppelbandpresse zur kontinuierlichen Herstellung von Spanplattenbahnen ist in einer weiteren Ausführungsform in Fig. 8 zu sehen. Diese Doppelbandpresse 67 ist ähnlich wie diejenige in Fig. 2 aufgebaut, jedoch ist die untere Preßbandanordnung 68 in der keilförmigen Einlaufzone 24 gegenüber der oberen Preßbandanordnung 69 etwas vorgezogen, so daß der in der Zeichnung rechts liegende Teil der unteren Preßbandanordnung 68 außerhalb der Verkleidung 70 der gesamten Doppelbandpresse 67 vorsteht. Über diesem vorstehenden Teil der unteren Preßbandanordnung 68 befindet sich die Streustation 3, in der die härterfrei beleimten Späne zu einem Spänekuchen 7 auf der unteren Preßbandanordnung 68 gestreut werden. Der Spänekuchen 7 wird anschließend mit der kontinuierlich vorlaufenden unteren Preßbandanordnung in die keilförmige Einlaufzone 24 transportiert, wo während der Verdichtungsphase gemäß dem erfindungsgemässen Verfahren der saure oder basische Härter gasförmig oder in einer binären Phase mit einem gasförmigen Trägermittel zugeführt wird.

Die in Fig. 2 und Fig. 8 gezeigten keilförmigen Einlaufzonen 24 in die Doppelbandpresse sind oben und unten symmetrisch ausgebildet, d.h. sie laufen jeweils mit demselben Winkel zu. Selbstverständlich können der obere und untere Winkel des Einlaufkeils auch unterschiedlich sein. Es ist auch möglich nur die obere oder untere Seite der Einlaufzone keilförmig mit einem Winkel auszubilden.

Eine weitere Vorrichtung zur Durchführung des erfindungsgemäßen Verfahrens, bei dem die Doppelbandpresse senkrecht gestellt ist, wird in Fig. 12 gezeigt. Die Doppelbandpresse 89, deren Längsachse vertikal steht, besitzt sechs Umlenktrommeln 90, 91, 92, 93, 94, 95, wobei jeweils drei Umlenktrommeln einer Preßbandanordnung zugeordnet sind und zwar die Umlenktrommeln 90, 91, 92 der Preßbandanordnung 96 der in der Zeichnung links liegenden Doppelbandhälfte 103 und die Umlenktrommeln 93, 94, 95 der Preßbandanordnung 97 der rechten Doppelbandhälfte 104. Die Umlenktrommeln 90, 91, 92 und 93, 94, 95 sind im wesentlichen an den Eckpunkten eines Dreiecks angeordnet und drehen sich entsprechend den Pfeilen in der Zeichnung. Die über die Umlenktrommeln 90, 91, 92 und 93, 94, 95 laufende Preßbandanordnungen 96 und 97, die mittels Hydraulikzylindern 98 gespannt werden, besitzen somit einen horizontalen Abschnitt 99 und einen vertikalen Abschnitt 100, der der keilförmigen Einlaufzone 24, der Mitteldruckreaktionszone 25 und der Niederdruckformhaltezone 26 zugeordnet ist.

Auf den horizontalen Abschnitt 99 der linken Doppelbandhälfte 103 und der rechten Doppelbandhälfte 104 wird durch Streustationen 101 jeweils eine Hälfte 102a und 102b des Spänekuchens gestreut. Die Hälfte 102a wird mit der vorlaufenden Preßbandanordnung 96 in horizontaler Richtung nach rechts und die Hälfte 102b mit der Preßbandanordnung 97 nach links transportiert und an den Umlenktrommeln 92 und 95 in vertikaler Richtung nach unten abgelenkt. Im Bereich dieser Umlenktrommeln 92 und 95 treffen die beiden Spänekuchenhälften 102a und 102b zu einem einzigen Spänekuchen 102 zusammen, der dann mit den beiden Preßbandanordnungen 96, 97 in vertikaler Richtung durch die keilförmige Einlaufzone 24 transportiert wird.

Die Preßbandanordnungen 96, 97 bestehen wiederum aus jeweils zwei, mittels Abstandshaltern 42 auf eine Distanz voneinander angeordneten Preßbändern, nämlich einem Innenband 31 und einem Außenband 32 (siehe Fig. 5). Mittels des in Fig. 7 gezeigten Zuführteils 52 wird der saure oder basische, gasförmige Härter in Kanäle 51 in der keilförmigen Einlaufzone 24 eingebracht, von wo dieser über Öffnungen 59 im Außenband 32 auf die Oberflächen des Spänekuchens 102 fließt und anschließend in den Spänekuchen 102 eindringt.

In der keilförmigen Einlaufzone 24 wird der Preßdruck über ein Rollenbett 105 von der Druckplatte 27 auf das Innenband 31 der Preßbandanordnung 96, 97 übertragen. In vertikaler Richtung folgt, in Vorlaufrichtung der Preßbandanordnungen 96, 97 gesehen, die Mitteldruckreaktionszone 25 und anschließend die Niederdruckformhaltezone 26. In der Mitteldruckreaktionszone 25 und der Niederdruckformhaltezone 26 kann der Preßdruck von den Druckplatten 28, 29 ebenfalls über ein Rollenbett 106, 107 auf die Preßbandanordnung 96, 97 übertragen werden, wie in Fig. 12 für die linke Doppelbandhälfte 103 gezeigt ist. Alternativ kann der Preßdruck auch über Druckkammern 108, 109 auf die Preßbandanordnung 96, 97 übertragen werden, wie an der rechten Doppelbandhälfte 104 zu sehen ist. Das Pressengestell, an dem die beiden vertikal gestellten Doppelbandhälften befestigt sind, ist in Fig. 12 aus Übersichtlichkeitsgründen nicht eingezeichnet.

Nachdem der Spänekuchen 102 durch die Mitteldruckreaktionszone 25 und Niederdruckformhaltezone 26 transportiert ist, verläßt er als ausgehärtete Spanplattenbahn 110 die Doppelbandpresse 89 bei den Umlenktrommeln 90 und 93. In vertikaler Richtung weiter unten, kann diese Spanplattenbahn 110 anschließend weiterbearbeitet werden. Bei den Umlenktrommeln 92 und 95 am Beginn der keilförmigen Einlaufzone 24 ist ein über die Breite der Doppelbandpresse 89 reichender Verdichtungskolben 111 angebracht, der eine keilförmige Gestalt besitzt. Dieser oszilliert in vertikaler Richtung entsprechend dem Doppelpfeil 112 und verdichtet so den Spänekuchen 102 direkt am Einlauf in die keilförmige Einlaufzone 24. Der Verdichtungskolben 111 wirkt damit wie eine Vorpresse, so daß diese bei der beschriebenen Ausführungsform eingespart werden kann. Die Oszillationsbewegung des Verdichtungskolbens 111 läßt sich beispielsweise mittels zwei synchron bewegten Exzentern 126, deren Bewegung über eine Kurbelstange 127 auf den Verdichtungskolben 111 übertragen wird, erzeugen. Falls gewünscht kann bei einer vertikal gestellten Doppelbandpresse gemäß Fig. 12 auch nur auf einen horizontalen Abschnitt 99, entweder dem der linken oder rechten Doppelbandhälfte 103 oder 104, der Spänekuchen 102 aufgestreut werden.

In einer weiteren vorteilhaften Ausgestaltung des Verdichtungskolbens 111, die in den Fig. 13 und 14 gezeigt ist, kann das Zuführteil 52 für den Härter entfallen. Der Verdichtungskolben 111 enthält in seinem unterem, der keilförmigen Spitze zugeordneten Teil ein in Querrichtung durchgehendes Dichtelement 113, das nebeneinander angeordnete, durchgehende Düsenbohrungen 114 besitzt. Diese Düsenbohrungen 114 münden in vertikale, im Verdichtungskolben 111 verlaufende, nach oben offene Führungsröhren 115. In jeder Führungsröhre 115 befindet sich eine Schließnadel 116, deren oberes Ende mit einem an der Doppelbandpresse 89 ortsfest angebrachten Gestell 117 verbunden ist. Der Verdichtungskolben 111 oszilliert in vertikaler Richtung gegenüber diesem Gestell 117.

Im oberen Umkehrpunkt der Bewegung des Verdichtungskolbens 111 verschließen die Schließnadeln 116 die Düsenbohrungen 114 (siehe Fig. 13). Die obere Öffnung der Führungsröhren 115 wird durch einen verdickten Ansatz 118 im oberen Teil der Schließnadeln 116 ebenfalls verschlossen. Im unteren Umkehrpunkt der Bewegung des Verdichtungskolbens 111 werden die Öffnungen der Düsenbohrungen 114 von den Schließnadeln 116 völlig freigegeben, während die oberen Öffnungen der Führungsröhren 115 durch den verdickten Ansatz 118 weiterhin verschlossen bleiben, wie in Fig. 14 dargestellt ist.

Über eine Hauptleitung 119 wird der saure oder basische Härter in gasförmiger Phase oder in binärer Phase mit einem gasförmigen Trägermittel einer im Verdichtungskolben 111 befindlichen, querverlaufenden Sammelleitung 120 zugeführt. Von dieser Sammelleitung 120 aus werden die Führungsröhren 115 mit dem Härter versorgt. Während der vertikal nach unten gehenden Verdichtungsbewegung des Verdichtungskolbens 111 werden die Öffnungen der Düsenbohrungen 114 freigegeben und der saure oder basische Härter dringt in die Mitte des Spänekuchens 102 ein. Wenn der Verdichtungskolben 111 anschließend wieder nach oben geht, verschließen die Schließnadeln 116 die Düsenbohrungen 114 erneut, so daß zu diesem Zeitpunkt kein weiterer Härter mehr in den Spänekuchen 102 austreten kann. Damit wird vorteilhafterweise erreicht, daß der Härter immer während der Verdichtungsphase in den Spänekuchen zugegeben wird. Da der gasförmige Härter durch die Anordnung des Verdichtungskolbens bereits in die Mitte des Spänekuchens 102 eingeführt wird, entfällt eine Diffusion von den Oberflächen des Spänekuchens 102 zu der Mitte und die Aushärtereaktion wird noch weiter beschleunigt. Falls gewünscht kann natürlich auch noch zusätzlich Härter auf die Oberflächen des Spänekuchens mittels eines Zuführteils 52 zugeführt werden.

Die Schließnadeln 116 besitzen an ihren unteren Enden Spitzen 121. Bei einer Bewegung des Verdichtungskolbens 111 vertikal nach oben greifen diese Spitzen 121 in die Düsenbohrungen 114 ein und stoßen dabei Harzreste, die die Düsenbohrungen 114 verstopfen, nach außen. Wird der saure oder basische Härter nur über den Verdichtungskolben 111 dem Spänekuchen 102 zugeführt, so können die Öffnungen 59 im Außenband 32 entfallen. Zudem genügt es dann, wenn die Preßbandanordnungen 22, 23 anstelle eines Innen- und Außenbandes nur ein einzelnes Preßband enthalten.

Wird der saure oder basische Härter nur über den Verdichtungskolben 111 dem Spänekuchen 102 zugeführt, so kann die Doppelbandpresse 89 auch mit Mehrlagenbandpaketen 122 ausgestattet sein. Wie in Fig. 15 zu sehen ist, wo der Einlaufbereich einer vertikal gestellten Doppelbandpresse im Schnitt gezeigt wird, bestehen die Mehrlagenbandpakete 122 aus mehreren, ohne Abstand aufeinanderliegenden Preßbändern 123, 124, 125. Diese Preßbänder 123, 124, 125 besitzen keine Öffnungen, da der Härter nicht über die Preßbänder dem Spänekuchen zugeführt wird. Solche Mehrlagenbandpakete 122 besitzen vorteilhafterweise eine höhere Zugfestigkeit als einfache Preßbänder und sind auch unempfindlicher gegen Beschädigungen durch im Spänekuchen miteinlaufende Fremdkörper wie Harzklumpen, kleine Metallteilchen, Steine, usw. Die Anzahl der einzelnen Preßbänder des Mehrlagenbandpakets 122 kann je nach Erfordernis gewählt werden. Die übrige Ausgestaltung der Mehrlagenbandpakete kann nach der DE-OS 27 35 142 erfolgen.

In Fig. 9 ist weiter eine diskontinuierlich arbeitende Vorrichtung gezeigt, die das erfindungsgemässe Verfahren verwirklicht. Diese Vorrichtung besteht aus einer Etagenpresse 71. Die Späne werden wiederum härterfrei beleimt, zu einem Spänekuchen gestreut, in einzelne Spänekuchenabschnitte zertrennt und dann taktweise in die Etagenpresse transportiert. Solche Anlagenteile sind an sich bekannt und brauchen daher nicht weiter beschrieben zu werden. In der Etagenpresse 71, die in Fig. 9 in einem Schnitt entlang der Querrichtung gezeigt ist, wird der Spänekuchen 72 beim Schliessen der Preßplatten 73, 74 und während des Druckaufbaus verdichtet. In dieser Verdichtungsphase wird wiederum der gasförmige saure oder basische Härter bzw. der Härter mit dem gasförmigen Trägermittel über die Preßplatten 73, 74 auf die Oberflächen des Spänekuchens 72 zugeführt, von wo er in den Spänekuchen 72 eindringt und dort die Aushärtereaktion des Bindemittels in Gang setzt.

Zur Zuführung des sauren oder basischen Härters sind Bohrungen 75 in die Preßplatten 73, 74 eingebracht, die parallel zur Oberfläche der Preßplatten verlaufen. Von diesen Bohrungen 75 gehen in Längsrichtung hintereinanderliegende, vertikale Öffnungen 76, die in der Zeichnung aus darstellerischen Gründen mit übertrieben großem Querschnitt und Abstand voneinander zu sehen sind, zu der dem Spänekuchen 72 zugewandten Preßplattenoberfläche 77 ab, über die der Härter von den Bohrungen 75 auf die Oberfläche des Spänekuchens 72 austritt. Sobald die Verdichtungsphase beendet ist, wird die Zuführung des Härters abgebrochen. Anschließend wird die Spanplatte unter einem Haltedruck weiter verpreßt bis das Bindemittel ausgehärtet ist. Von jeweils einer Bohrung 75 können auch mehrere, in Querrichtung nebeneinanderliegende vertikale Öffnungen 76 abgehen. Selbstverständlich kann auch hier über den gasförmigen Härter, das gasförmige Trägermittel oder mittels Wärmeleitung von den Preßplatten 73, 74 zusätzlich Wärme auf den Spänekuchen 72 zugeführt werden.

Falls gewünscht, kann während des Haltedrucks die Spanplatte auch gleichzeitig abgekühlt werden.

In der hier beschriebenen Ausführungsform zur diskontinuierlichen Herstellung von Spanplatten wird eine Einetagenpresse eingesetzt. Anstelle einer solchen Einetagenpresse kann auch eine diskontinuierliche Mehretagenpresse verwendet werden. Wichtig ist in diesem Fall nur, daß in dieser während der Verdichtungsphase des Spänekuchens der saure oder basische Härter gasförmig oder in einer binären Phase mit einem gasförmigen Trägermittel über die Oberflächen des Spänekuchens zugeführt wird.

Das erfindungsgemäße Verfahren und die zugehörigen kontinuierlichen bzw. diskontinuierlichen Vorrichtungen zur Durchführung dieses Verfahrens wurden anhand der Herstellung von Spanplatten beschrieben. Selbstverständlich sind dieses Verfahren und die Vorrichtungen auch zur Herstellung sonstiger Holzwerkstoffplatten geeignet, die aus einem Span- oder Fasermaterial und einem mittels eines sauren oder basischen Härters aushärtbaren Bindemittels hergestellt werden. Solche weiteren Holzwerkstoffplatten können beispielsweise Faserplatten, OSB- oder MDF-Platten sein.

## Patentansprüche

1. Verfahren zur Herstellung einer Holzwerkstoffplatte, insbesondere Span-, Faser-, USB-, MBF-Platte und dergleichen, bei dem die Holzwerkstoffteilchen mit einem Bindemittel, wie Harnstoff-, Milamin- oder Phenol-Formaldehyd-Harze geleimt sind, dessen Aushärtung mittels eines Härters beschleunigt werden kann, die beleimten Holzwerkstoffteilchen zu einem Vlies gestreut und dieses anschließend in einer Presse unter Reduktion seiner Dichte verdichtet und danach unter einem Haltedruck verpreßt wird, wobei es sich bei dem Harz zur Beleimung der Holzwerkstoffteilchen um ein härterfreies Bindemittel handelt und ein saurer oder basischer Härter in flüssiger oder gasförmiger Phase dem Vlies zugeführt wird,
dadurch gekennzeichnet, daß der Härter dem Vlies während der Verdichtungsphase zugeführt wird.

2. Verfahren nach Anspruch 1, dadurch gekennzeichnet, daß ein flüssiger Härter gemeinsam mit einem gasförmigen Trägermittel zugeführt wird.

3. Verfahren nach Anspruch 1 oder 2, dadurch gekennzeichnet, daß der Härter über die Oberfläche des Vlieses oder/und direkt in das Innere des Vlieses zugeführt wird.

4. Verfahren nach einem der Ansprüche 1 bis 3, **dadurch gekennzeichnet,** daß der basische Härter aus Ammoniak besteht.

5. Verfahren nach einem der Ansprüche 1 bis 3, **dadurch gekennzeichnet,** daß der saure Härter aus einer anorganischen Säure besteht.

6. Verfahren nach einem der Ansprüche 1 bis 3, **dadurch gekennzeichnet,** daß der saure Härter aus einer organischen Säure besteht.

7. Verfahren nach Ansprüche 5, **dadurch gekennzeichnet,** daß der saure Härter aus Salzsäure besteht.

8. Verfahren nach Anspruch 5, **dadurch gekennzeichnet,** daß der saure Härter aus Schwefelsäure besteht.

9. Verfahren nach Anspruch 5, **dadurch gekennzeichnet,** daß der saure Härter aus Phosphorsäure besteht.

10. Verfahren nach Anspruch 6, **dadurch gekennzeichnet,** daß der saure Härter aus Ameisensäure besteht.

11. Verfahren nach Anspruch 6, **dadurch gekennzeichnet,** daß der saure Härter aus Essigsäure besteht.

12. Verfahren nach Anspruch 6, **dadurch gekennzeichnet,** daß der saure Härter aus Maleinsäure besteht.

13. Verfahren nach einem der Ansprüche 1 bis 12, **dadurch gekennzeichnet,** daß es sich bei dem gasförmigen Trägermittel um ein gegenüber dem sauren oder basischen Härter neutrales, nicht mit dem Härter reagierendes Gas handelt.

14. Verfahren nach Anspruch 13, **dadurch gekennzeichnet,** daß es sich bei dem gasförmigen Trägermittel um Luft handelt.

15. Verfahren nach Anspruch 13, **dadurch gekennzeichnet,** daß es sich bei dem gasförmigen Trägermittel um ein Edelgas handelt.

16. Verfahren nach einen der Ansprüche 1 bis 12, **dadurch gekennzeichnet,** daß das gasförmige Trägermittel in dampfförmiger Phase vorliegt.

17. Verfahren nach Anspruch 16, **dadurch gekennzeichnet,** daß es sich bei dem gasförmigen Trägermittel um Wasserdampf handelt.

18. Verfahren nach einem der Ansprüche 1 bis 17, **dadurch gekennzeichnet,** daß dem Vlies während der Verdichtungsphase in der Presse zur weiteren Beschleunigung der Aushärtung des Bindemittels zusätzlich Wärme zugeführt wird.

19. Verfahren nach Anspruch 18, **dadurch gekennzeichnet,** daß die Wärme mittels Wärmeleitung von der Presse auf die Holzwerkstoffteilchen übertragen wird.

20. Verfahren nach Anspruch 18 oder 19, **dadurch gekennzeichnet,** daß mindestens ein Teil der Wärme von dem gasförmigen sauren oder basischen Härter auf die Holzwerkstoffteilchen übertragen wird.

21. Verfahren nach Anspruch 18, 19 oder 20, **dadurch gekennzeichnet,** daß mindestens ein Teil der Wärme von dem gasförmigen Trägermittel auf die Holzwerkstoffteilchen übertragen wird.

22. Verfahren nach Anspruch 17 und 21, **dadurch gekennzeichnet,** daß es sich um überhitzten Wasserdampf handelt.

23. Verfahren nach einem der Ansprüche 1 bis 22, **dadurch gekennzeichnet,** daß die Presse zum Verpressen des Vlieses aus einer kontinuierlich arbeitenden Doppelbandpresse besteht.

24. Verfahren nach einem der Ansprüche 1 bis 22, **dadurch gekennzeichnet,** daß die Presse zum Verpressen des Vlieses aus einer diskontinuierlich arbeitenden Ein- oder Mehretagenpresse besteht.

25. Verfahren nach Anspruch 23, **dadurch gekennzeichnet,** daß das Vlies am Einlauf in die Doppelbandpresse aus zwei Teilen zusammengeführt wird und bei der Zusammenführung mittels eines in und gegen die Förderrichtung des Vlieses oszillierenden Kolbens verdichtet wird.

26. Verfahren nach Anspruch 25, **dadurch gekennzeichnet,** daß der Härter aus dem Kolben direkt in das Innere des Vlieses am Einlauf in die Doppelbandpresse zugeführt wird.

27. Verfahren nach Anspruch 26, **dadurch gekennzeichnet,** daß der Härter aus dem Kolben in dem Umkehrpunkt der Oszillationsbewegung, der am weitesten in Förderrichtung des Vlieses reicht, zugeführt wird.

28. Vorrichtung zur Durchführung des Verfahrens nach einem der Ansprüche 1 bis 23 mit einer Formstation zur Streuung des Vlieses und einer Übergabeeinrichtung für das Vlies an eine kontinuierlich arbeitende Doppelbandpresse, die jeweils eine obere und eine untere, über jeweils zwei in einem starren Pressengestell drehbar gelagerten Umlenktrommeln geführte, endlose Preßbandanordnung besitzt, zwischen deren einander zugewandten Trums die Reaktionszone gebildet wird, in der das Vlies unter gleichzeitiger Förderung durch die Doppelbandpresse verpreßt wird, die Reaktionszone, in der der Preßdruck von Druckplatten auf die Preßbandanordnungen übertragen wird, in eine keilförmige Einlaufzone, eine Mitteldruckreaktionszone und eine Niederdruckformhaltezone eingeteilt ist,
**dadurch gekennzeichnet,**
daß in der keilförmigen Einlaufzone (24) Zuführungen an der Doppelbandpresse (1,67,89) angebracht sind, über die der saure oder basische Härter in gasförmiger oder in einer binären Phase mit einem gasförmigen Trägermittel auf die Innenseite der Preßbandanordnung (22,23) geleitet wird und die Preßbandanordnung (22,23) auf die Außenseite reichende Öffnungen (59) besitzt, durch die der saure oder basische Härter auf die Oberflächen des Vlieses (7) gelangt.

29. Vorrichtung nach Anspruch 28, **dadurch gekennzeichnet,** daß die Preßbandanordnungen (22,23) in der Doppelbandpresse (1) aus jeweils einem einzigen, mit Öffnungen (86) versehenen Preßband (85) bestehen, der saure oder basische Härter über in der Druckplatte (27) befindlichen Kanälen (87) von außen in die Doppelbandpresse (1) geleitet und von diesen Kanälen (87) über zum Preßband (85) gerichtete Zuleitungen (88) auf das Vlies (7) geführt wird.

30. Vorrichtung nach Anspruch 28, **dadurch gekennzeichnet,** daß die Preßbandanordnungen (22,23) aus jeweils zwei Preßbändern, nämlich einem Innenband (31) und einem Außenband (32), bestehen, die durch mehrere nebeneinanderliegende, sowohl die Außenfläche des Innenbandes (31) als auch die Innenfläche des Außenbandes (32) berührenden Abstandshalter (42) in einem bestimmten Abstand voneinander angeordnet sind, zwischen den Abstandshaltern (42) über die Breite der Preßbandanordnungen (22,23) verlaufende, von der Innenfläche des Außenbandes (32), der Außenfläche des Innenbandes (31) und den Abstandshaltern (42) begrenzte Kanäle (43,51) vorhanden sind, in der keilförmigen Einlaufzone (24) seitlich an den Rändern der Preßbandanordnungen (22,23) ein Zuführteil (52) angebracht ist, das die Kanäle (43,51) mit dem sauren oder basischen Härter in gasförmiger oder in einer binären Phase mit einem gasförmigen Trägermittel dynamisch füllt und das Außenband (32) Öffnungen (59) besitzt, die von der Innenfläche des Außenbandes (32) zu der Außenfläche des Außenbandes (32) reichen, so daß der saure oder basische Härter von den Kanälen (43,51) zu den Oberflächen des Vlieses (7) gelangt.

31. Vorrichtung nach einem der Ansprüche 28 bis 30, **dadurch gekennzeichnet,** daß die Übergabeeinrichtung für das Vlies (7) in die untere Preßbandanordnung (68) integriert ist, indem diese an der Einlaufzone der Doppelbandpresse (67) gegenüber der oberen Preßbandanordnung (69) einen vorstehenden Teil besitzt und die Formstation (3) über diesen vorstehenden Teil angeordnet ist.

32. Vorrichtung zur Durchführung des Verfahrens nach einem der Ansprüche 1 bis 23 und 25 bis 27 mit einer Formstation zur Streuung des Vlieses und einer kontinuierlich arbeitenden, aus zwei Doppelbandhälften bestehenden Doppelbandpresse, die zwei in einem starren Pressengestell, über drehbar gelagerten Umlenktrommeln geführte, endlose Preßbandanordnungen besitzt, zwischen deren einander zugewandten Trums die Reaktionszone gebildet wird, in der das Vlies unter gleichzeitiger Förderung durch die Doppelbandpresse verpreßt wird, die Reaktionszone, in der der Preßdruck von Druckplatten auf die Preßbandanordnungen übertragen wird, in eine keilförmige Einlaufzone, eine Mitteldruckreaktionszone und eine Niederdruckformhaltezone eingeteilt ist,
**dadurch gekennzeichnet,**
daß die Doppelbandpresse (89) vertikal gestellt ist, indem die Preßbandanordnungen (22,23) in den Doppelbandhälften (103,104) über je drei, an Ecken eines Dreiecks angeordneten Umlenktrommeln (90,91,92 und 93,94,95) geführt sind und so in jeder Doppelbandhälfte (103,104) ein horizontaler, oben liegender Abschnitt (99) und ein vertikaler, die Reaktionszone begrenzender Abschnitt (100) von den Preßbandanordnungen (22,23) gebildet wird, die Preßbandanordnungen (22,23) aus jeweils zwei Preßbändern, nämlich einem Innenband (31) und einem Außenband (32), bestehen, die durch mehrere nebeneinanderliegende, sowohl die Außenfläche des Innenbandes (31) als auch die Innenfläche des Außenbandes (32) berührenden Abstandshalter (42) in einem bestimmten Abstand voneinander angeordnet sind, zwischen den Abstandshaltern (42) über die Breite der Preßbandanordnungen (22,23) verlaufende, von der Innenfläche des Außenbandes (32), der Außenfläche des Innenbandes (31) und den Abstandshaltern (42) begrenzte Kanäle (43,51) vorhanden sind, über wenigstens einen horizontalen Abschnitt (99) Streustationen (101) zur Streuung eines Vlieses (102,102a,102b) angeordnet sind, dieses Vlies von den Preßbandanordnungen (22,23) in die keilförmige Einlaufzone (24) transportiert wird, in der keilförmigen Einlaufzone (24) seitlich an den Rändern der Preßbandanordnungen (22,23) ein Zuführteil (52) angebracht ist, das die Kanäle (43,51) mit dem sauren oder basischen Härter in gasförmiger oder in einer binären Phase mit einem gasförmigen Trägermittel dynamisch füllt und das Außenband (32) Öffnungen (59) besitzt, die von der Innenfläche des Außenbandes (32) zu der Außenfläche des Außenbandes (32) reichen, so daß der saure oder basische Härter von den Kanälen (43,51) zu den Oberflächen des Vlieses (102,102a,102b) gelangt.

33. Vorrichtung nach Anspruch 32, **dadurch gekennzeichnet,** daß am Beginn der keilförmigen Einlaufzone (24), in der Nähe der Umlenktrommeln (92,95) ein über die Breite der Doppelbandpresse (89) reichender Verdichtungskolben (111) angebracht ist, der in vertikaler Richtung oszilliert und so das Vlies (102) beim Einlauf in die keilförmige Einlaufzone (24) vorverdichtet.

34. Vorrichtung nach Anspruch 33, **dadurch gekennzeichnet,** daß der Verdichtungskolben (111) keilförmig zuläuft.

35. Vorrichtung nach Anspruch 34, **dadurch gekennzeichnet,** daß der Verdichtungskolben (111) in seinem unterem, der keilförmigen Spitze zugeordneten Teil ein in Querrichtung durchgehendes Dichtelement (113) enthält, das nebeneinander angeordnete Düsenbohrungen (114) besitzt, im Verdichtungskolben (111) in die Düsenbohrungen (114) mündende Führungsröhren (115) eingebracht sind, diese Führungsröhren (115) wiederum mit einer Sammelleitung (120) und einer Hauptleitung (119) zur Zuführung des Härters verbunden sind und in den Führungsröhren (115) relativ gegenüber dem Verdichtungskolben (111) bewegliche Schließnadeln (116) zum Verschließen und Freigeben der Düsenbohrungen (114) angebracht sind.

36. Vorrichtung nach Anspruch 35, **dadurch gekennzeichnet,** daß die Schließnadeln (116) an einem ortsfest in der Doppelbandpresse (89) angeordneten Gestell (117) befestigt sind und die Relativbewegung zwischen Schließnadeln (116) und Verdichtungskolben (111) durch die Oszillation des Verdichtungskolbens (111) erreicht wird.

37. Vorrichtung nach Anspruch 35 oder 36, **dadurch gekennzeichnet,** daß das obere Ende der Führungsröhren (115) durch einen verdickten Ansatz (118) im oberen Teil der Schließnadeln (116) verschlossen wird.

38. Vorrichtung nach einem der Ansprüche 35 bis 37, **dadurch gekennzeichnet,** daß die Schließnadeln (116) an ihrem unteren Ende Spitzen (121) besitzen, um Harzreste aus den Düsenbohrungen (114) auszustoßen.

39. Vorrichtung nach einem der Ansprüche 35 bis 38, **dadurch gekennzeichnet,** daß es sich bei den Preßbandanordnungen (22,23) um Mehrlagenbandpakete (122) handelt, die wiederum aus mehreren aufeinanderliegenden Preßbändern (123,124,125) bestehen, die keine Öffnungen in der Preßbandoberfläche besitzen.

40. Vorrichtung nach einem der Ansprüchen 28 bis 39, **dadurch gekennzeichnet,** daß die keilförmige Einlaufzone (24) an der Ober- und Unterseite mit demselben Winkel zuläuft.

41. Vorrichtung nach einem der Ansprüche 28 bis 39, **dadurch gekennzeichnet,** daß die keilförmige Einlaufzone (24) an der Ober- und Unterseite mit unterschiedlichen Winkeln zuläuft.

42. Vorrichtung nach einem der Ansprüche 28 bis 39, **dadurch gekennzeichnet,** daß die keilförmige Einlaufzone (24) entweder nur an der Ober- oder nur an der Unterseite mit einem Winkel zuläuft.

43. Vorrichtung nach einem der Ansprüche 28 bis 42, **dadurch gekennzeichnet,** daß der Preßdruck in der keilförmigen Einlaufzone von einer Druckplatte (27) über ein ortsfestes Rollenbett auf das Innenband (31) übertragen wird.

44. Vorrichtung nach einem der Ansprüche 28 bis 43, **dadurch gekennzeichnet,** daß der Preßdruck in der Mitteldruckreaktionszone (25) von einer Druckplatte (28) über ein ortsfestes Rollenbett auf das Innenband (31) übertragen wird.

45. Vorrichtung nach einem der Ansprüche 28 bis 43, **dadurch gekennzeichnet,** daß der Preßdruck in der Mitteldruckreaktionszone (25) von einer Druckplatte (28) über eine Druckkammer (38), deren Rand mit einer Gleitflächendichtung (39) gegenüber der Atmosphäre abgedichtet ist, auf das Innenband (31) übertragen wird.

46. Vorrichtung nach einem der Ansprüche 28 bis 45, **dadurch gekennzeichnet,** daß der Preßdruck in der Niederdruckformhaltezone (26) von einer Druckplatte (29) über eine Druckkammer (38), deren Rand mit einer Gleitflächendichtung (39) gegenüber der Atmosphäre abgedichtet ist, auf das Innenband (31) übertragen wird.

47. Vorrichtung nach einem der Ansprüche 30 bis 46, **dadurch gekennzeichnet,** daß der Abstandshalter (42) quer über die gesamte Breite der Preßbandanordnung (22,23) reicht.

48. Vorrichtung nach einem der Ansprüche 30 bis 47, **dadurch gekennzeichnet,** daß der Abstandshalter (42) auf der Innenfläche des Außenbandes (32) befestigt ist.

49. Vorrichtung nach einem der Ansprüche 30 bis 47, **dadurch gekennzeichnet,** daß der Abstandshalter (42) auf der Außenfläche des Innenbandes (31) befestigt ist.

50. Vorrichtung nach Anspruch 48 oder 49, **dadurch gekennzeichnet,** daß die Befestigung des Abstandshalters (42) durch eine Verschweissung erfolgt.

51. Vorrichtung nach einem der Ansprüche 47 bis 50, **dadurch gekennzeichnet,** daß der Abstandshalter (42) aus zwei im Querschnitt L-förmigen Leisten (44) besteht, deren kürzerer Schenkel auf einem Preßband (31,32) so befestigt ist, daß sich die längeren Schenkel des L's einander gegenüberstehen und zwischen den längeren Schenkeln des L's eine Gleitleiste (45) eingeklemmt wird, deren Höhe gerade dem Abstand des Innenbandes (31) vom Außenband (32) entspricht.

52. Vorrichtung nach Anspruch 51, **dadurch gekennzeichnet,** daß die Gleitleiste (45) einen rechteckigen Querschnitt besitzt und mit ihren Schmalflächen das Innenband (31) und das Außenband (32) berührt.

53. Vorrichtung nach Anspruch 52, **dadurch gekennzeichnet,** daß die Gleitleiste (45) aus einem Kunststoff mit guten Gleiteigenschaften besteht.

54. Vorrichtung nach Anspruch 53, **dadurch gekennzeichnet,** daß es sich bei dem Kunststoff um ein Polyimid handelt.

55. Vorrichtung nach Anspruch 52, **dadurch gekennzeichnet,** daß die Gleitleiste (45) einen Metallkörper (46) besitzt, auf dessen Schmalfläche, die derjenigen Preßbandseite, auf der die L-förmige Leiste (44) befestigt ist, abgewandt ist, eine Gleitfläche (47) aufgebracht ist.

56. Vorrichtung nach Anspruch 55, **dadurch gekennzeichnet,** daß die Gleitfläche (47) aus einer Trockengleitschicht besteht.

57. Vorrichtung nach Anspruch 56, **dadurch gekennzeichnet,** daß die Trockengleitschicht aus porös aufgesinterter Zinnbronze besteht, in deren Poren Polytetraflouräthylen oder Graphit eingelagert ist.

58. Vorrichtung nach einem der Ansprüche 30 bis 47, **dadurch gekennzeichnet,** daß der Abstandshalter aus einem einzigen Formteil (49) besteht, das auf der Außenseite des Innenbandes (31) befestigt ist und im Abstand nebeneinanderliegende Stege (50) besitzt, deren Höhe dem Abstand zwischen Innenband (31) und Außenband (32) entspricht, so daß zwischen jeweils zwei Stegen (50) ein der Innenseite des Außenbandes (32) zu offener Kanal (51) vorhanden ist.

59. Vorrichtung nach Anspruch 58, **dadurch gekennzeichnet,** daß die Stege (50) des Formteils (49) entlang des dem Innenband (31) zugewandten Grundes des Kanals (51) miteinander verbunden sind.

60. Vorrichtung nach Anspruch 58 und 59, **dadurch gekennzeichnet,** daß das formteil (49) aus einer Metall-Gummi-Verbindung besteht.

61. Vorrichtung nach einem der Ansprüche 30 bis 47, **dadurch gekennzeichnet,** daß der Abstandshalter aus einem zwischen Innenband (31) und Außenband (32) geführten Stützband (78) besteht, das wellenartig so verformt ist, daß Erhöhungen (79) und Vertiefungen (80) mit jeweils derselben Höhe abwechselnd nebeneinanderliegen und in den Erhöhungen (79) dem Außenband (32) zu geöffnete, querverlaufende Kanäle (83) und in den Vertiefungen (80) dem Innenband (31) zu geöffnete, querverlaufende Kanäle (82) entstehen.

62. Vorrichtung nach Anspruch 61, **dadurch gekennzeichnet,** daß die Kanäle (82) und (83) untereinander durch Bohrungen (84) verbunden sind.

63. Vorrichtung nach Anspruch 61 oder 62, **dadurch gekennzeichnet,** daß das Stützband (78) lose zwischen Innenband (31) und Außenband (32) geführt wird.

64. Vorrichtung nach Anspruch 61 oder 62, **dadurch gekennzeichnet,** daß das Stützband (78) mittels Punktschweißungen (81) an den Vertiefungen (80) am Außenband (32) befestigt ist.

65. Vorrichtung nach Anspruch 61 oder 62, **dadurch gekennzeichnet,** daß das Stützband (78) mittels Punktschweißungen (81) an den Erhöhungen (79) am Innenband (31) befestigt ist.

66. Vorrichtung nach einem der Ansprüche 30 bis 65, **dadurch gekennzeichnet,** daß das Zuführteil (52) für den sauren oder basischen Härter einstückig ausgebildet ist und beiden Preßbandanordnungen (22,23) gleichzeitig zugeordnet ist.

67. Vorrichtung nach einem der Ansprüche 30 bis 65, **dadurch gekennzeichnet,** daß das Zuführteil (52) für den sauren oder basischen Härter aus zwei Teilen (52a,b) besteht, so daß ein Teil (52a) der oberen Preßbandanordnung (22) und ein Teil (52b) der unteren Preßbandanordnung (23) zugeordnet ist.

68. Vorrichtung nach Anspruch 66 oder 67, **dadurch gekennzeichnet,** daß das Zuführteil (52,52a,52b) den seitlichen Randbereich der Preßbandanordnungen (22,23) in der keilförmigen Einlaufzone (24) mit einer Ausnehmung (53) umfaßt, an der vertikalen Wand der Ausnehmung (53) ein Dichtelement (54) für die seitlichen Ränder der querverlaufenden Kanäle (43,51) angebracht ist, das die Ränder des Innenbandes (31) und Außenbandes (32) berührt und im Zuführteil (52,52a,52b) eine Sammelleitung (57,63) für die Zuführung des sauren oder basischen Härters angebracht ist, von der Bohrungen (58,60) in die querverlaufenden Kanäle (43,51) abgehen.

69. Vorrichtung nach Anspruch 68, **dadurch gekennzeichnet,** daß an den horizontalen Wandungen der Ausnehmung (53) direkt über der Innenseite des Innenbandes (31) und der Außenseite des Außenbandes (32) je eine Trockengleitfläche (55,56,62) angebracht ist, an denen der von der Ausnehmung (53) umfaßte, seitliche Randbereich der Preßbandanordnungen (22,23) entlanggleitet.

70. Vorrichtung nach Anspruch 69, **dadurch gekennzeichnet,** daß die Trockengleitfläche (55,56,62) aus einer Kupfer-Metall-Matrix besteht, in deren Poren Graphit eingelagert ist.

71. Vorrichtung nach Anspruch 69, **dadurch gekennzeichnet,** daß die Trockengleitfläche (55,56,62) aus einer Legierung von Zinn-Bronze besteht.

72. Vorrichtung nach einem der Ansprüche 68 bis 71, **dadurch gekennzeichnet,** daß das Dichtelement (54) aus einem Metall-Gummi-Element besteht.

73. Vorrichtung nach Anspruch 72, **dadurch gekennzeichnet,** daß das Dichtelement (54) aus Viton besteht.

74. Vorrichtung nach einem der Ansprüche 68 bis 73, **dadurch gekennzeichnet,** daß die Bohrung (58) horizontal von der Sammelleitung (57) durch das Dichtelement (54) hindurch in den querverlaufenden Kanal (43,51) geht.

75. Vorrichtung nach einem der Ansprüche 68 bis 73, **dadurch gekennzeichnet,** daß die Bohrung (60) vertikal von der Sammelleitung (63) durch die Trockengleitfläche (62) auf Einlaßöffnungen (61) mündet, die im seitlichen Randbereich des Innenbandes (31) zu den querverlaufenden Kanälen (43,51) hin angeordnet sind.

76. Vorrichtung nach einem der Ansprüche 28 bis 75, **dadurch gekennzeichnet,** daß die Öffnungen (59,86) über die Breite des Außenbandes (32) oder Preßbandes (85) mit demselben Abstand voneinander angeordnet sind.

77. Vorrichtung nach einem der Ansprüche 28 bis 76, **dadurch gekennzeichnet,** daß die Öffnungen (59,86) über die Länge des Außenbandes (32) oder Preßbandes (85) mit demselben Abstand voneinander angeordnet sind.

78. Vorrichtung nach Anspruch 76 oder 77, **dadurch gekennzeichnet,** daß der Abstand der Öffnungen (59,86) voneinander nach der Menge des benötigten sauren oder basischen Härters bestimmt wird.

79. Vorrichtung nach einem der Ansprüche 76 bis 78, **dadurch gekennzeichnet,** daß die Öffnungen (59,86) als Bohrungen ausgebildet sind.

80. Vorrichtung nach einem der Ansprüche 76 bis 78, **dadurch gekennzeichnet,** daß die Öffnungen (59,86) als in Längsrichtung des Außenbandes (32) oder Preßbandes (85) verlaufende Schlitze (64) ausgeführt sind.

81. Vorrichtung nach Anspruch 80, **dadurch gekennzeichnet,** daß die Schlitze (64) einen trapezförmigen Querschnitt besitzen, dessen Verjüngung der Außenseite des Außenbandes (32) oder Preßbandes (85) zu verläuft.

82. Vorrichtung nach Anspruch 80 oder 81, **dadurch gekennzeichnet,** daß die Schlitze (64) eine Breite von ca. 0,1 bis 0,2 mm besitzen.

83. Vorrichtung nach einem der Ansprüche 79 bis 82, **dadurch gekennzeichnet,** daß die Öffnungen (59,86) mit Hilfe eines Lasers hergestellt werden.

84. Vorrichtung nach einem der Ansprüche 76 bis 83, **dadurch gekennzeichnet,** daß am Auslauf der Doppelbandpresse (1,67,89) hinter der Niederdruckformhaltezone (26) eine Walze (65) angeordnet ist, die mit Zähnen (66) in demselben Abstand wie die Öffnungen (59,86) bestückt ist und diese Zähne (66) in die Öffnungen (59,86) eingreifen, um so Harzreste aus den Öffnungen (59,86) auszustossen.

85. Vorrichtung nach Anspruch 84, **dadurch gekennzeichnet,** daß hinter der Walze (65) ein Absaugteil, das wie das zweiteilige Zuführteil (52a,b) ausgestaltet ist, an den Preßbandanordnungen (22,23) angebracht ist und die Sammelleitungen (57,63) des Absaugteils an Unterdruck angeschlossen sind, um die in den Kanälen (43,51,83) vorhandenen Harzreste abzusaugen.

86. Vorrichtung zur Durchführung des Verfahrens nach einem der Ansprüche 1 bis 22 und 24 mit einer Formstation zur Streuung des Vlieses, einer Trenneinrichtung zur Aufteilung des Vlieses in einzelne Vlies-Abschnitte und einer Übergabeeinrichtung für diese Vlies-Abschnitte zwischen die Preßplatten einer diskontinuierlich arbeitenden Ein-oder Mehretagen-Presse,
**dadurch gekennzeichnet,**
daß parallel zur Oberfläche der Preßplatten (73,74) Bohrungen (75) in den Preßplatten (73,74) zur Zuführung des sauren oder basischen Härters in gasförmiger oder in einer binären Phase mit einem gasförmigen Trägermittel während der Verdichtung des Vlies-Abschnittes (72) verlaufen und von diesen Bohrungen (75) vertikale Öffnungen (76) zu den dem Vlies-Abschnitt (72) zugewandten Preßplattenoberflächen (77) abgehen.

87. Vorrichtung nach Anspruch 86, **dadurch gekennzeichnet,** daß die Öffnungen (76) über die Breite der Preßplatte (73,74) mit demselben Abstand voneinander angeordnet sind.

88. Vorrichtung nach Anspruch 86 oder 87, **dadurch gekennzeichnet,** daß die Öffnungen (76) über die Länge der Preßplatte (73,74) mit demselben Abstand voneinander angeordnet sind.

89. Vorrichtung nach Anspruch 87 oder 88, **dadurch gekennzeichnet,** daß der Abstand der Öffnungen (76) voneinander nach der Menge des benötigten sauren oder basischen Härters bestimmt wird.

90. Vorrichtung nach einem der Ansprüche 86 bis 89, **dadurch gekennzeichnet,** daß die Öffnungen (76) als Bohrungen ausgebildet sind.

## Claims

1. Method for the production of a wood material plate, in particular chipboard, fibreboard, USB-board, MBF-board and the like, in which the wood material particles are glued by a binding agent, such as area resin, milamine resin or phenolformaldehyde resin, the hardening of which can be accelerated by means of a hardener, the glue-coated wood material particles are scattered into a fleece and this is subsequently compacted with reduction of its thickness in a press and thereafter extruded under a holding pressure, wherein a binding agent free of hardener is concerned in the case of the glue-coating of the wood material particles and an acid or basic hardener in liquid or gaseous phase is fed to the fleece, characterised thereby, that the hardener is fed to the fleece during the compaction phase.

2. Method according to claim 1, characterised thereby, that a liquid hardener is fed together with a gaseous carrier medium.

3. Method according to claim 1 or 2, characterised thereby, that the hardener is fed across the surface of the fleece and/or directly into the interior of the fleece.

4. Method according to one of the claims 1 to 3, characterised thereby, that the basic hardener consists of ammonia.

5. Method according to one of the claims 1 to 3, characterised thereby, that the acid hardener consists of an inorganic acid.

6. Method according to one of the claims 1 to 3, characterised thereby, that the acid hardener consists of an organic acid.

7. Method according to claim 5, characterised thereby, that the acid hardener consists of hydrochloric acid.

8. Method according to claim 5, characterised thereby, that the acid hardener consists of sulphuric acid.

9. Method according to claim 5, characterised thereby, that the acid hardener consists of phosphoric acid.

10. Method according to claim 6, characterised thereby, that the acid hardener consists of formic acid.

11. Method according to claim 6, characterised thereby, that the acid hardener consists of acetic acid.

12. Method according to claim 6, characterised thereby, that the acid hardener consists of maleic acid.

13. Method according to one of the claims 1 to 12, characterised thereby, that a gas, which is neutral relative to the acid or basic hardener and does not react with the hardener, is concerned in the case of the gaseous carrier medium.

14. Method according to claim 13, characterised thereby, that air is concerned in the case of the gaseous carrier medium.

15. Method according to claim 13, characterised thereby, that an inert gas is concerned in the case of the gaseous carrier medium.

16. Method according to one of the claims 1 to 12, characterised thereby, that the gaseous carrier medium is present in vapour phase.

17. Method according to claim 16, characterised thereby, that water vapour is concerned in the case of the gaseous carrier medium.

18. Method according to one of the claims 1 to 17, characterised thereby, that heat is additionally fed to the fleece during the compaction phase in the press for the further acceleration of the hardening of the binding agent.

19. Method according to claim 18, characterised thereby, that the heat is transferred from the press to the wood material particles by means of thermal conduction.

20. Method according to claim 18 or 19, characterised thereby, that at least a part of the heat is transferred from gaseous acid or basic hardener to the wood material particles.

21. Method according to claim 18, 19 or 20, characterised thereby, that at least a part of the heat is transferred from the gaseous carrier medium to the wood material particles.

22. Method according to claim 17 and 21, characterised thereby, that superheated water vapour is concerned.

23. Method according to one of the claims 1 to 22, characterised thereby, that the press for the extrusion of the fleece consists of a continuously operating double-belt press.

24. Method according to one of the claims 1 to 22, characterised thereby that the press for the extrusion of the fleece consists of a discontinuously operating single-tier or multitier press.

25. Method according to claim 23, characterised thereby, that the fleece is guided together in two parts at the inlet into the double-belt press and compacted by means of a piston oscillating in and against the conveying direction of the fleece during the guiding together.

26. Method according to claim 25, characterised thereby, that the hardener is fed out of the piston directly in to the interior of the fleece at the inlet into the double-belt press.

27. Method according to claim 26, characterised thereby, that the hardener is fed out of the piston into that point of reversal of the oscillatory movement, which reaches furthest in the conveying direction of the fleece.

28. Device for the performance of the method according to one of the claims 1 to 23 with a moulding station for the scattering of the fleece and a transfer equipment for the fleece to a continuously operating double-belt press which comprises an upper and a lower press belt arrangement, which are each guided by way of respective two deflecting drums borne to be rotatable in a rigid press frame and between the mutually facing runs of which the reaction zone is formed, in which the fleece is extruded while being conveyed simultaneously through the double-belt press, and the reaction zone, in which the pressing pressure is transmitted from pressure plates to the press belt arrangements, is divided into a wedge-shaped inlet zone, a medium pressure reaction zone and a low pressure shape-maintaining zone, characterised thereby, that feeds are mounted at the double-belt press (1, 67, 69) in the wedge-shaped inlet zone (24), by way of which feeds the acid or basic hardener is led in gaseous phase or in a binary phase with a gaseous carrier medium onto the inward side of the press belt arrangement (22, 23), and the press belt arrangement (22, 23) comprises openings (59), which reach to the outward side and through which the acid or basic hardener gets to the surfaces of the fleece (7).

29. Device according to claim 28, characterised thereby, that the press belt arrangements (22, 23) in the double-belt press (1) each consist of a respective single press belt (85) provided with openings (86), the acid or basic hardener is led from outside into the double-belt press (1) by way of channels (87) situated in the pressure plate (27) and guided from these channels (87) onto the fleece (7) by way of feed ducts (88) directed towards the press belt (85).

30. Device according to claim 28, characterised thereby, that the press belt arrangements (22, 23) each consist of two respective press belts, namely an inner belt (31) and an outer belt (32), which are arranged at a certain spacing each from the other by several spacer members (42), which lie one beside the other and touch the outward surface of the inner belt (31) as well as also the inward surface of the outer belt (32), channels (43, 51), which extend across the width of the press belt arrangements (22, 23) and which are bounded by the inward surface of the outer belt (32), the outward surface of the inner belt (31) and the spacer members (42), are present between the spacer members (42), a feed part (52) is mounted laterally at the edges of the press belt arrangements (22, 23) in the wedge-shaped inlet zone (24) and dynamically fills the channels (43, 51) with the acid or basic hardener in gaseous phase or in a binary phase with a gaseous carrier medium and the outer belt (32) has openings (59), which reach from the inward surface of the outer belt (32) to the outward surface of the outer belt (32) so that the acid or basic hardener gets from the channels (43, 51) to the surfaces of the fleece (7).

31. Device according to one of the claims 28 to 30, characterised thereby, that the transfer equipment for the fleece (7) is integrated into the lower press belt arrangement (68) in that this comprises a projecting part opposite the upper press belt arrangement (69) at the inlet zone of the double-belt press (67) and the moulding station (3) is arranged above this projecting part.

32. Device for the performance of the method according to one of the claims 1 to 23 and 25 to 27 with a moulding station for the scattering of the fleece and a continuously operating double-belt press which consists of two double-belt halves and comprises two endless press belt arrangements, which are guided in a rigid press frame by way of deflecting drums borne to be rotatable and between the mutually facing runs of which the reaction zone is formed, in which the fleece is extruded while being conveyed simultaneously through the double-belt press, and the reaction zone, in which the pressing pressure is transmitted from pressure plates to the press belt arrangements, is divided into a wedge-shaped inlet zone, a medium pressure reaction zone and a low pressure shape-maintaining zone, characterised thereby, that the double-belt press (89) is set vertically in that the press belt arrangements (22, 23) in the double-belt halves (103, 104) are each guided by way of respective three deflecting drums (90, 91, 92 and 93, 94, 95) arranged at corners of a triangle and thus an horizontal portion (99) lying above and a vertical portion (100) bounding the reaction zone is formed from the press belt arrangements (22, 23) in each double-belt half (103, 104), the press belt arrangements (22, 23) each consist of two respective press belts, namely an inner belt (31) and an outer belt (32), which are arranged at a certain spacing each from the other by several spacer members (42), which lie one beside the other and touch the outward surface of the inner belt (31) as well as also the inward surface of the outer belt (32), channels (43, 51), which extend across the width of the press belt arrangements (22, 23) and which are bounded by the inward surface of the outer belt (32), the outward surface of the inner belt (31) and the spacer members (42), are present between the spacer members (42), scattering stations (101) for the scattering of a fleece (102, 102a, 102b) are arranged above at least one horizontal portion (99), this fleece is transported by the press belt arrangements (22, 23) into the wedge-shaped inlet zone (24), a feed part (52) is mounted laterally at the edges of the press belt arrangements (22, 23) in the wedge-shaped inlet zone (24) and dynamically fills the channels (43, 51) with the acid or basic hardener in gaseous phase or in a binary phase with a gaseous carrier medium and the outer belt (32) has openings (59), which reach from the inward surface of the outer belt (32) to the outward surface of the outer belt (32) so that the acid or basic hardener gets from the channels (43, 51) to the surfaces of the fleece (102, 102a, 102b).

33. Device according to claim 32, characterised thereby, that a compacting piston (111), which reaches across the width of the double-belt press (89) and oscillates in vertical direction and thus preliminarily compacts the fleece (102) while running into the wedge-shaped inlet zone (24), is mounted at the beginning of the spacer members (42) and in the proximity of the deflecting drums (92, 95).

34. Device according to claim 33, characterised thereby, that the compacting piston (111) converges in wedge shape.

35. Device according to claim 34, characterised thereby, that the compacting piston (111) in its lower part associated with the wedge-shaped tip contains a sealing element (113), which is continuous in transverse direction and has nozzle bores (114) arranged one beside the other, guide tubes (115) opening into the nozzle bores (114) are made in the compacting piston (111), these guide tubes (115) are in turn connected with a collecting duct (120) and a main duct (119) for the feed of the hardener and closure needles (116), which are movable relative to the compacting piston (111) for the closing and freeing of the nozzle bores (114), are mounted in the guide tubes (115).

36. Device according to claim 35, characterised thereby, that the closure needles (116) are fastened at a frame (117) arranged in fixed location in the double-belt press (89) and the relative movement between the closure needles (116) and the compacting piston (111) is achieved by the oscillation of the compacting piston (111).

37. Device according to claim 35 or 36, characterised thereby, that the upper end of the guide tubes (115) is closed by a thickened projection (118) in the upper part of the closure needles (116).

38. Device according to one of the claims 35 to 37, characterised thereby, that the closure needles (116) at their lower ends comprise tips (121) in order to expel resin residues from the nozzle bores (114).

39. Device according to one of the claims 35 to 38, characterised thereby, that multilayer belt packets (122) are concerned in the case of the press belt arrangements (22, 23) and in turn consist of several press belts (123, 124, 125), which lie one on the other and have no openings in the press belt surface.

40. Device according one of the claims 28 to 39, characterised thereby, that the wedge-shaped inlet zone (24) converges at the same angle at the upper side and the underside.

41. Device according one of the claims 28 to 39, characterised thereby, that the wedge-shaped inlet zone (24) converges at different angles at the upper side and the underside.

42. Device according one of the claims 28 to 39, characterised thereby, that the wedge-shaped inlet zone (24) converges at an angle either only at the upper side or only at the underside.

43. Device according to one of the claims 28 to 42, characterised thereby, that the pressing pressure is transmitted in the wedge-shaped inlet zone (24) from a pressure plate (27) by way of a roller bed of fixed location onto the inner belt (31).

44. Device according to one of the claims 28 to 43, characterised thereby, that the pressing pressure is transmitted in the medium pressure reaction zone (25) from a pressure plate (28) by way of a roller bed of fixed location onto the inner belt (31).

45. Device according to one of the claims 28 to 43, characterised thereby, that the pressing pressure is transmitted in the medium pressure reaction zone (25) from a pressure plate (28) by way of a pressure chamber (38), the rim of which is sealed off against atmosphere by a sliding surface seal (39), onto the inner belt (31)

46. Device according to one of the claims 28 to 45, characterised thereby, that the pressing pressure is transmitted in the low pressure shape-maintaining zone (26) from a pressure plate (29) by way of a pressure chamber (38), the rim of which is sealed off against atmosphere by a sliding surface seal (39), onto the inner belt (31).

47. Device according to one of the claims 30 to 46, characterised thereby, that the spacer member (42) reaches transversely across the entire width of the press belt arrangement (22, 23).

48. Device according to one of the claims 30 to 47, characterised thereby, that the spacer member (42) is fastened on the inward surface of the outer belt (32).

49. Device according to one of the claims 30 to 47, characterised thereby, that the spacer member (42) is fastened on the outward surface of the inner belt (31).

50. Device according to claim 48 or 49, characterised thereby, that the fastening of the spacer member (42) takes place by a weld.

51. Device according to one of the claims 47 to 50, characterised thereby, that the spacer member (42) consists of two strips (44), which are L-shaped in cross-section and the shorter limb of which is so fastened to a press belt (31, 32) that the longer limbs of the L stand mutually opposite and a slide strip (45), the height of which just corresponds with the spacing between the inner belt (31) and the outer belt (32), is clamped in between the longer limbs of the L.

52. Device according to claim 51, characterised thereby, that the slide strip (45) has a rectangular cross-section and by its narrow surfaces touches the inner belt (31) and the outer belt (32).

53. Device according to claim 52, characterised thereby, that the slide strip (45) consists of a synthetic material with good sliding properties.

54. Device according to claim 53, characterised thereby, that a polyimide is concerned in the case of the synthetic material.

55. Device according to claim 52, characterised thereby, that the slide strip (45) comprises a metal body (46), on that narrow surface of which, which is remote from the press belt side , on which the L-shaped strip (44) is fastened, a sliding surface (47) is applied.

56. Device according to claim 55, characterised thereby, that the sliding surface (47) consists of a dry sliding layer.

57. Device according to claim 56, characterised thereby, that the dry sliding layer consists of porous tin bronze, which has been sintered-on and in the pores of which polytetrafluoroethylene or graphite is embedded.

58. Device according to one of the claims 30 to 47, characterised thereby, that the spacer member consists of a single, moulded part (49), which is fastened on the outward surface of the inner belt (31) and comprises webs (50), which lie one beside the other at a spacing and the height of which corresponds with the spacing between the inner belt (31) and the outer belt (32) so that a channel (51), which is open towards the inward surface of the outer belt (32), is present between each two webs (50).

59. Device according to claim 58, characterised thereby, that the webs (50) of the moulded part (49) are one connected with the other along the base, which faces the inner belt (31), of the channel (51).

60. Device according to claim 58 and 59, characterised thereby, that the moulded part (49) consists of a metal-rubber compound.

61. Device according to one of the claims 30 to 47, characterised thereby, that the spacer member consists of a support belt (78), which is guided between the inner belt (31) and the outer belt (32) and so deformed in wavy manner that protrusions (79) and depressions (80) each of the same height lie alternately one beside the other and that transversely extending channels (83), which are open towards the outer belt (32), arise in the protrusions (79) and transversely extending channels (82), which are open towards the inner belt (31), arise in the depressions (80).

62. Device according to claim 61, characterised thereby, that the channels (82 and 83) are interconnected by bores (84).

63. Device according to claim 61 or 62, characterised thereby, that the support belt (78) is loosely guided between the inner belt (31) and the outer belt (32).

64. Device according to claim 61 or 62, characterised thereby, that the support belt (78) is fastened at the outer belt (32) by means of spot-welds (81) at the depressions (80).

65. Device according to claim 61 or 62, characterised thereby, that the support belt (78) is fastened at the inner belt (31) by means of spot-welds (81) at the protrusions (79).

66. Device according to one of the claims 30 to 65, characterised thereby, that the feed part (52) for the acid or basic hardener is made of one piece and associated with both press belt arrangements (22, 23) at the same time.

67. Device according to one of the claims 30 to 65, characterised thereby, that the feed part (52) for the acid or basic hardener consists of two parts (52a and 52b) so that one part (52a) is associated with the upper press belt arrangement (22) and one part (52b) is associated with the lower press belt arrangement (23).

68. Device according to claim 66 or 67, characterised thereby, that the feed part (50, 52a, 52b) encompasses the lateral edge region of the press belt arrangements (22, 23) in the wedge-shaped inlet zone (24) by a recess (53), a sealing element (54) for the lateral edges of the transversely extending channels (43, 51) is mounted at the vertical wall of the recess (53) and touches the edges of the inlet belt (31) and the outer belt (32) and a collecting duct (57, 63), from which bores (58, 60) go off into the transversely extending channels (43, 51), for the feed of the acid or basic hardener is mounted in the feed part (50, 52a, 52b).

69. Device according to claim 68, characterised thereby, that a respective dry sliding surface (55, 56, 62), along which slides that lateral edge region of the press belt arrangements (22, 23), which is encompassed by the recess (53), is applied at the horizontal walls of the recess (53) directly above the inward side of the inner belt (31) and the outward side of the outer belt (32).

70. Device according to claim 69, characterised thereby, that the dry sliding surface (55, 56, 62) consists of a copper metal matrix, in the pores of which graphite is embedded.

71. Device according to claim 69, characterised thereby, that the dry sliding surface (55, 56, 62) consists of an alloy of tin and bronze.

72. Device according to one of the claims 68 to 71, characterised thereby, that the sealing element (54) consists of a metal-rubber element.

73. Device according to one of the claims 68 to 71, characterised thereby, that the sealing element (54) consists of VITON.

74. Device according to one of the claims 68 to 73, characterised thereby, that the bore (58) passes horizontally from the collecting duct (57) through the sealing element (54) into the transversely extending channel (43, 51).

75. Device according to one of the claims 68 to 73, characterised thereby, that the bore (60) opens vertically from the collecting duct (63) through the dry sliding surface (62) onto inlet openings (61), which are arranged towards the transversely extending channels (43, 51) in the lateral edge region of the inner belt (31)

76. Device according to one of the claims 28 to 75, characterised thereby, that the openings (59, 86) are arranged with the same spacing one from the other across the width of the outer belt (32) or the press belt (85).

77. Device according to one of the claims 28 to 76, characterised thereby, that the openings (59, 86) are arranged with the same spacing one from the other over the length of the outer belt (32) or the press belt (85).

78. Device according to claim 76 or 77, characterised thereby, that the spacing of the openings (59, 86) one from the other is determined according to the quantity of the acid or basic hardener required.

79. Device according to one of the claims 76 to 78, characterised thereby, that the openings (59, 86) are formed as bores.

80. Device according to one of the claims 76 to 78, characterised thereby, that the openings (59, 86) are executed as slots (64) extending in longitudinal direction of the outer belt (32) or the press belt (85).

81. Device according to claim 80, characterised thereby, that the slots (64) have a trapezoidal cross-section, the narrowing of which extends toward the outward side of the outer belt (32) or the press belt (85).

82. Device according to claim 80 or 81, characterised thereby, that the slots (64) have a width of about 0.1 to 0.2 millimetres.

83. Device according to one of the claims 79 to 82, characterised thereby, that the openings (59, 86) are produced with the aid of a laser.

84. Device according to one of the claims 76 to 83, characterised thereby, that a roller (65) is arranged at the outlet of the double-belt press (1, 67, 89) behind the low pressure shape-maintaining zone (26) and equipped with teeth (66) at the same spacing as the openings (59, 86) and these teeth (66) engage into the openings (59, 86) in order thus to expel resin residues from the openings (59, 86).

85. Device according to claim 84, characterised thereby, that a suction part, which is structured like the two-piece feed part (52a and 52b), is mounted at the press belt arrangements (22, 23) behind the roller (65) and the collecting ducts (57, 63) of the suction part are connected to an underpressure in order to suck away the resin residues present in the channels (43, 51, 83).

86. Device for the performance of the method according to one of the claims 1 to 22 and 24 with a moulding station for the scattering of the fleece, a severing equipment for the severing of the fleece into individual fleece portions and a transfer equipment for these fleece portions between the press plates of a discontinuously operating single-tier or multitier press, characterised thereby, that bores (75) extend in the press plates (73, 74) parallel to the surface of the press plates (73, 74) for the feed of the acid or basic hardener in gaseous phase or in a binary phase with a gaseous carrier medium during the compaction of the fleece portion (72) and vertical openings (76) go off from these bores (75) towards the press plate surfaces (77) facing the fleece portion (72).

87. Device according to claim 86, characterised thereby, that the openings (76) are arranged with the same spacing one from the other across the width of the press plate (73, 74).

88. Device according to claim 86 or 87, characterised thereby, that the openings (76) are arranged with the same spacing one from the other across the length of the press plate (73, 74).

89. Device according to claim 87 or 88, characterised thereby, that the spacing of the openings (76) one from the other is determined according to the quantity of the acid or basic hardener required.

90. Device according to one of the claims 86 to 89, characterised thereby, that the openings (76) are formed as bores.

## Revendications

1. Procédé de production d'un panneau de bois, notamment un panneau de particules de libre, un panneau USB, MBF et analogue, dans lequel on enduit les particules de bois avec un liant tel que des résines urée, mélamine ou phénolformaldéhyde, dont on peut accélérer le durcissement au moyen d'un durcisseur, on disperse en nappe les particules de bois enduites et on les densifie ensuite dans une presse en augmentant la densité et ensuite on comprime, par maintien en pression, la résine d'enduction des particules de bois étant un liant exempt de durcisseur et on introduit un durcisseur acide ou basique en phase liquide ou gazeuse dans la nappe, procédé caractérisé en ce qu'on introduit le durcisseur dans la nappe pendant la phase de densification.

2. Procédé selon la revendication 1, caractérisé en ce qu'on ajoute un durcisseur liquide en présence d'un support liquide ou gazeux.

3. Procédé selon la revendication 1 ou 2, caractérisé en ce qu'on introduit le durcisseur à la surface de la nappe ou/et directement à l'intérieur de la nappe.

4. Procédé selon l'une des revendications 1 à 3, caractérisé en ce que le durcisseur basique est constitué d'ammoniac.

5. Procédé selon l'une des revendications 1 à 3, caractérisé en ce que le durcisseur acide est constitué d'un acide minéral.

6. Procédé selon l'une des revendications 1 à 3, caractérisé en ce que le durcisseur acide est constitué d'un acide organique.

7. Procédé selon la revendication 5, caractérisé en ce que le durcisseur acide est constitué d'acide chlorhydrique.

8. Procédé selon la revendication 5, caractérisé en ce que le durcisseur acide est constitué d'acide sulfurique.

9. Procédé selon la revendication 5, caractérisé en ce que le durcisseur acide est constitué d'acide phosphorique.

10. Procédé selon la revendication 6, caractérisé en ce que le durcisseur acide est constitué d'acide formique.

11. Procédé selon la revendication 6, caractérisé en ce que le durcisseur acide est constitué d'acide acétique.

12. Procédé selon la revendication 6, caractérisé en ce que le durcisseur acide est constitué d'acide maléique.

13. Procédé selon l'une des revendications 1 à 12, caractérisé en ce que le support gazeux est un gaz neutre vis-à-vis du durcisseur acide ou basique, ne réagissant pas avec le durcisseur.

14. Procédé selon la revendication 13, caractérisé en ce que le support gazeux est l'air.

15. Procédé selon la revendication 13, caractérisé en ce que le support gazeux est un gaz rare.

16. Procédé selon l'une des revendications 1 à 12, caractérisé en ce que le support gazeux se trouve en phase vapeur.

17. Procédé selon la revendication 16, caractérisé en ce que le support gazeux est de la vapeur d'eau.

18. Procédé selon l'une des revendications 1 à 17, caractérisé en ce qu'on communique en plus à la nappe pendant la phase de densification dans la presse de la chaleur pour accélérer encore le durcissement du liant.

19. Procédé selon la revendication 18, caractérisé en ce qu'on transmet la chaleur aux particules de bois par la conductibilité thermique de la presse.

20. Procédé selon la revendication 18 ou 19, caractérisé en ce qu'au moins une partie de la chaleur est communiquée aux particules de bois par le durcisseur acide ou basique gazeux.

21. Procédé selon les revendications 18, 19 ou 20, caractérisé en ce qu'au moins une partie de la chaleur est communiquée aux particules de bois par le support gazeux.

22. Procédé selon les revendications 17 et 21, caractérisé en ce qu'il s'agit de vapeur surchauffée.

23. Procédé selon l'une des revendications 1 à 22, caractérisé en ce que la presse de compression de la nappe est constituée d'une presse à double bande fonctionnant en continu.

24. Procédé selon l'une des revendications 1 à 22, caractérisé en ce que la presse de compression de la nappe est constituée d'une presse à un ou plusieurs étages, fonctionnant en discontinu.

25. Procédé selon la revendication 23, caractérisé en ce que la nappe à l'entrée dans la presse à double bande est constituée de deux parties amenées ensemble et qu'elle est densifiée par un piston oscillant dans le sens d'avancement de la nappe et en sens contraire.

26. Procédé selon la revendication 25, caractérisé en ce qu'on introduit le durcisseur directement à partir du piston à l'intérieur de la nappe à l'entrée de la presse à double bande.

27. Procédé selon la revendication 26, caractérisé en ce que le durcisseur est introduit par le piston au point d'inversion de sens du mouvement d'oscillation, qui correspond à la pénétration maximale dans le sens d'avancement de la nappe.

28. Dispositif pour réaliser le procédé selon l'une des revendications 1 à 23 avec une station de moulage pour distribuer la nappe et un dispositif de transfert de la nappe à une presse à bande double fonctionnant en continu qui possède un dispositif sans fin de bande de compression supérieur et inférieur chacun étant guidé sur des tambours de renvoi logés en rotation dans un châssis de presse rigide, le jeu entre eux formant la zone de réaction, dans laquelle la nappe est comprimée tout en avançant dans la presse à bande double, la zone de réaction, dans laquelle la pression des plaques de compression est transmise aux dispositifs de bande de compression comprenant une zone d'entrée en forme de coin, une zone de réaction à moyenne pression et une zone de maintien de forme à basse pression, dispositif caractérisé en ce que dans la zone d'entrée (24) on adapte des arrivées à la presse à bande double (1, 67, 89) par lesquelles on introduit le durcisseur acide ou basique sous forme gazeuse ou dans une phase binaire avec un support gazeux sur la face interne du dispositif (22, 23) de bande de compression, et le dispositif de bande de compression (22, 23) possède des orifices (59) débouchant sur la face externe, par lesquels le durcisseur acide ou basique parvient à la nappe (7).

29. Dispositif selon la revendication 28, caractérisé en ce que les dispositifs de bande de compression (22, 23) sont constitués chacun dans la presse à bande double (1) de bande de compression (85) munie d'orifices (86), le durcisseur acide ou basique est conduit via les canaux (87) se trouvant dans la plaque de compression (27) de l'extérieur à la presse à bande double (1) et il est conduit par ces canaux (87) sur la nappe (7) via des conduites (88) dirigées vers la bande de compression (85).

30. Dispositif selon la revendication 28, caractérisé en ce que les dispositifs de bande de compression (22, 23) comprennent chacun deux bandes de compression, à savoir une bande interne (31) et une bande externe (32), qui sont disposées à un intervalle défini l'une de l'autre, grâce à plusieurs écarteurs (42) posés côte à côte qui touchent aussi bien la face externe de la bande interne (31) que la face interne de la bande externe (32), entre les écarteurs (42) se trouvent des canaux (43, 51) s'étendant sur la largeur des dispositifs de bande de compression (22, 23) délimités par la face interne de la bande externe (32), la face externe de la bande interne (31) et les écarteurs (42), une pièce d'introduction (52) est placée dans la zone d'entrée (24) en forme de coin, latéralement sur les bords des dispositifs (22, 23) de bande de compression, qui remplit dynamiquement les canaux (43, 51) avec le durcisseur acide ou basique en phase gazeuse ou en phase binaire avec un support gazeux et la bande externe (32) possède des orifices (59) qui passent de la face interne de la bande externe (32) à la face externe de la bande externe (32), de sorte que le durcisseur acide ou basique parvienne par les canaux (43, 51) aux surfaces de la nappe (7).

31. Dispositif selon l'une des revendications 28 à 30, caractérisé en ce que le dispositif de transfert de la nappe (7) est intégré dans le dispositif inférieur de bande de compression (68), tandis que celle-ci possède une partie avancée par rapport au dispositif de bande de compression supérieur (69) dans la zone d'entrée de la presse à bande double (67) et que la station de moulage (3) est placée sur cette partie avancée.

32. Dispositif pour réaliser le procédé selon l'une des revendications 1 à 23 et 25 à 27 avec une station de moulage pour distribuer la nappe, et une presse à bande double fonctionnant en continu et constituée de deux moitiés de bande double qui possède deux dispositifs à bande de compression sans fin guidés par des tambours de renvoi logés en rotation dans un châssis rigide, dans le jeu desquels est formée la zone de réaction dans laquelle la nappe est comprimée par la presse à double bande tout en avançant, la zone de réaction dans laquelle la pression est transmise par des plaques de compression aux dispositifs de bande de compression, comprenant une zone d'entrée en forme de coin, une zone de réaction à moyenne pression et une zone de maintien de forme à basse pression, dispositif caractérisé en ce que la presse à bande double (89) est montée verticalement, les dispositifs de bande de compression (22, 23) en moitié de bande double (103, 104) sont guidés chaque fois par des tambours de renvoi (90, 91, 92 et 93, 94, 95) disposés aux sommets d'un triangle et ainsi, dans chaque moitié de bande double (103, 104) sont formées une partie horizontale (99) placée en haut et une partie verticale (100) délimitant la zone de réaction grâce aux dispositifs à bande de compression (22, 23), les dispositifs à bande de compression (22, 23) comprenant chacun deux bandes de compression, à savoir une bande interne (31) et une bande externe (32), qui sont disposées à un intervalle défini l'une de l'autre, grâce à plusieurs écarteurs (42) posés côte à côte qui touchent aussi bien la face externe de la bande interne (31) que la face interne de la bande externe (32), entre les écarteurs (42) se trouvent des canaux (43, 51) s'étendant sur la largeur des dispositifs de bande de compression (22, 23), délimités par la face interne de la bande externe (32), la face externe de la bande interne (31) et les écarteurs (42), sur au moins une partie horizontale (99) sont disposées des stations de dispersion (101) pour distribuer une nappe (102, 102a ou 102b), cette nappe est transférée par les dispositifs à bande de compression (22, 23) dans la zone d'entrée (24) en forme de coin, une pièce d'introduction (52) est placée dans la zone d'entrée (24) en forme de coin latéralement sur les bords des dispositifs (22, 23) de la bande de compression, pièce qui remplit dynamiquement les canaux (43, 51) avec le durcisseur acide ou basique en phase gazeuse ou en phase binaire avec un support gazeux, et la bande externe (32) possède des orifices (59) qui passent de la face interne de la bande externe (32) à la face externe de la bande externe (32), de sorte que le durcisseur acide ou basique parvienne par les canaux (43, 51) aux surfaces de la nappe (102, 102a, 102b).

33. Dispositif selon la revendication 32, caractérisé en ce qu'au début de la zone d'entrée en forme de coin (24) à proximité des tambours de renvoi (92, 95) se trouve un piston de densification (111) s'étendant sur toute la largeur de la presse (89) à bande double, qui oscille verticalement, de sorte que la nappe (102) soit prédensifiée à l'entrée dans la zone d'entrée (24) en forme de coin.

34. Dispositif selon la revendication 33, caractérisé en ce que le piston de densification (111) est en forme de coin.

35. Dispositif selon la revendication 34, caractérisé en ce que le piston de densification (111) comprend dans sa partie inférieure correspondant à la pointe en forme de coin un élément de joint (113) s'étendant transversalement, qui possède des trous de buse (114) disposés côte à côte, des tubes de guidage (115) sont disposés dans le piston de densification (111) débouchent dans les trous de buse (114), à leur tour ces tubes de guidage (115) sont reliés à une conduite collectrice (120) et à une conduite principale (119) pour l'introduction du durcisseur et dans les tubes de guidage (115) sont implantées des aiguilles de fermeture (116) mobiles par rapport au piston de densification (111) pour fermer et libérer les trous de buse (114).

36. Dispositif selon la revendication 35, caractérisé en ce que les aiguilles de fermeture (116) sont fixées sur un châssis (117) disposé rigidement dans la presse à bande double (89) et qu'on obtient le mouvement relatif entre les aiguilles de fermeture (116) et le piston de densification (111) par l'oscillation du piston de densification (111).

37. Dispositif selon la revendication 35 ou 36, caractérisé en ce que l'extrémité supérieure des tubes de guidage (115) est fermée par une pièce épaisse (118) à l'extrémité supérieure des aiguilles de fermeture (116).

38. Dispositif selon l'une des revendications 35 à 37, caractérisé en ce que les aiguilles de fermeture (116) possèdent à leur extrémité inférieure des pointes (121), pour expulser des restes de résine des trous de buse (114).

39. Dispositif selon l'une des revendications 35 à 38, caractérisé en ce que pour les dispositifs à bande de compression (22, 23), il s'agit de bandes multicouche (122) qui sont constituées à leur tour de plusieurs bandes de compression (123, 124, 125) superposées qui n'ont pas d'orifices dans la surface de bande de compression.

40. Dispositif selon l'une des revendications 28 à 39, caractérisé en ce que la zone d'entrée en forme de coin (24) fait le même angle du côté supérieur et du côté inférieur.

41. Dispositif selon l'une des revendications 28 à 31, caractérisé en ce que la zone d'entrée en forme de coin (24) fait des angles différents du côté supérieur et du côté inférieur.

42. Dispositif selon l'une des revendications 28 à 39, caractérisé en ce que la zone d'entrée (24) en forme de coin ne fait qu'un angle soit à la face supérieure, soit à la face inférieure.

43. Dispositif selon l'une des revendications 28 à 42, caractérisé en ce que la pression dans la zone d'entrée en forme de coin est transmise d'une plaque de compression (27) via un lit de rouleaux fixe sur la bande interne (31).

44. Dispositif selon l'une des revendications 28 à 43, caractérisé en ce que la pression dans la zone de réaction à moyenne pression (25) est transmise par une plaque de compression (28) par l'intermédiaire d'un lit de rouleaux fixe sur la bande interne (31).

45. Dispositif selon l'une des revendications 28 à 43, caractérisé en ce que la pression dans la zone de réaction à moyenne pression (25) est transmise à la bande interne (31) par une plaque de compression (28) via une chambre de pression (38), dont le bord est rendu hermétique vis à vis de l'atmosphère par un joint plat glissant (39).

46. Dispositif selon l'une des revendications 28 à 45, caractérisé en ce que la pression dans la zone de maintien de forme à basse pression (26) est transmise à la bande interne (31) par une plaque de compression (29), via une chambre de pression (38) dont le bord est rendu hermétique vis-à-vis de l'atmosphère par un joint plat glissant (39).

47. Dispositif selon l'une des revendications 30 à 46, caractérisé en ce que l'écarteur (42) s'étend en travers sur toute la largeur du dispositif à bande de compression (22, 23).

48. Dispositif selon l'une des revendications 30 à 47, caractérisé en ce que l'écarteur (42) est fixé sur la face interne de la bande externe (32).

49. Dispositif selon l'une des revendications 30 à 47, caractérisé en ce que l,écarteur (42) est fixé sur la face externe de la bande interne (31).

50. Dispositif selon la revendication 48 ou 49, caractérisé en ce que la fixation de l'écarteur (42) est faite par soudure.

51. Dispositif selon l'une des revendications 47 à 50, caractérisé en ce que l'écarteur (42) est constitué de deux listels (44) à section en forme de L, dont l'aile la plus courte est fixée sur une bande de compression (31, 32), de sorte que les ailes les plus longues du L se font vis-à-vis et qu'on insère entre les ailes les plus longues du L une lame glissante (45) dont la hauteur correspond exactement à l'écartement souhaité entre la bande interne (31) et la bande externe (32).

52. Dispositif selon la revendication 51, caractérisé en ce que la lame glissante (45) a une section rectangulaire et que par sa face étroite elle touche la bande interne (31) et la bande externe (32).

53. Dispositif selon la revendication 52, caractérisé en ce que la lame glissante (45) est en matière plastique ayant de bonnes propriétés de glissement.

54. Dispositif selon la revendication 53, caractérisé en ce qu'il s'agit de polyimide pour la matière plastique.

55. Dispositif selon la revendication 52, caractérisé en ce que la lame glissante (45) a un corps métallique (46) sur la face étroite duquel opposée à la face de la bande de compression, sur laquelle est fixé le listel (44) en forme de L, est placée une face glissante (47).

56. Dispositif selon la revendication 55, caractérisé en ce que la face glissante (47) est constituée d'une couche de glissement a sec.

57. Dispositif selon la revendication 51, caractérisé en ce que la couche de glissement à sec est constituée de bronze d'étain poreux fritté, dans les pores duquel est logé du polytétrafluoroéthylène ou du graphite.

58. Dispositif selon l'une des revendications 30 à 47, caractérisé en ce que l'écarteur est constitué d'une seule pièce moulée (49), qui est fixée à la surface externe de la bande interne (31) et qui possède des nervures disposées à intervalles réguliers (50), dont la hauteur correspond à l'intervalle entre la bande interne (31) et la bande externe (32) de sorte qu'entre deux nervures (50) se trouve un canal (51) ouvert sur la face interne de la bande externe (32).

59. Dispositif selon la revendication 58, caractérisé en ce que les nervures (50) de la pièce moulée (49) sont reliées le long du fond du canal (51) tourné vers la bande interne (31).

60. Dispositif selon la revendication 58 et 59, caractérisé en ce que la pièce moulée (49) est en composite métal-caoutchouc.

61. Dispositif selon l'une des revendications 30 à 47, caractérisé en ce que l'écarteur est constitué d'une bande d'appui (78) insérée entre la bande interne (31) et la bande externe (32), qui est de forme ondulée, de telle façon que les surélévations (79) et les creux (80) se situent côte à côte avec la même hauteur alternativement, et qu'il se forme dans les surélévations (79) des canaux (83) s'étendant transversalement ouverts en direction de la bande externe (32) et dans les creux (80) des canaux (82) s'étendant transversalement ouverts en direction de la bande interne (31).

62. Dispositif selon la revendication 61, caractérisé en ce que les canaux (82) et (83) sont reliés entre eux par des trous -84).

63. Dispositif selon la revendication 61 ou 62, caractérisé en ce que la bande d'appui (78) est insérée avec du jeu entre la bande interne (31) et la bande externe (32).

64. Dispositif selon la revendication 61 ou 62, caractérisé en ce que la bande d'appui (78) est fixée par soudure par points (81) aux creux (80) de la bande externe (32).

65. Dispositif selon la revendication 61 ou 62, caractérisé en ce que la bande d'appui (78) est fixée par soudure par points (81) aux surélévations (79) sur la bande interne (31).

66. Dispositif selon l'une des revendications 30 à 65, caractérisé en ce que la pièce d'introduction (52) du durcisseur acide ou basique est réalisé d'une pièce et correspond simultanément aux deux dispositifs à bande de compression (22, 23).

67. Dispositif selon l'une des revendications 30 à 65, caractérisé en ce que la pièce d'introduction (52) du durcisseur acide ou basique est constitué de deux pièces (52a, b), de sorte qu'une pièce (52a) corresponde au dispositif supérieur à bande de compression (22) et une pièce (52b) au dispositif inférieur à bande de compression (23).

68. Dispositif selon la revendication 66 ou 67, caractérisé en ce que la pièce d'introduction (52, 52a, 52b) englobe la zone de bordure latérale des dispositifs à bande de compression (22, 23) dans la zone d'entrée (24) en forme de coin avec un évidement (53), qu'on implante sur la paroi verticale de l'évidement (53) un élément d'étanchéité (54) pour les bords latéraux des canaux s'étendant transversalement (43, 51), qui touche les bords de la bande interne (31) et de la bande externe (32) et dans la pièce d'introduction (52, 52a, 52b) est implantée une conduite collectrice (57, 63) pour l'introduction du durcisseur acide ou basique, d'où partent des trous (58, 60) pour déboucher dans les canaux (43, 51) s'étendant transversalement.

69. Dispositif selon la revendication 68, caractérisé en ce qu'on place sur les parois horizontales de l'évidement (53) directement au-dessus de la face interne de la bande interne (31) et de la face externe de la bande externe (32) une face de glissement a sec dans chaque cas (55, 56, 62), sur lesquelles glisse la zone de bordure latérale englobée par l'évidement (53) des dispositifs (22, 23) à bande de compression.

70. Dispositif selon la revendication 69, caractérisé en ce que la face de glissement à sec (55, 56, 62) est constituée d'une matrice métal-cuivre dans les pores de laquelle du graphite est incorpore.

71. Dispositif selon la revendication 69, caractérisé en ce que la face de glissement à sec (55, 56, 62) est constituée d'un alliage de bronze-étain.

72. Dispositif selon l'une des revendications 68 à 71, caractérisé en ce que l'élément d'étanchéité (54) est constitué d'un élément métalcaoutchouc.

73. Dispositif selon la revendication 72, caractérisé en ce que l'élément d'étanchéité (54) est en viton.

74. Dispositif selon l'une des revendication 68 à 73, caractérisé en ce que le trou (58) part horizontalement de la conduite collectrice (57) à travers l'élément d'étanchéité (54) pour aboutir dans le canal (43, 51) s'étendant transversalement.

75. Dispositif selon l'une des revendications 68 à 73, caractérisé en ce que le trou (60) s'étend verticalement de la conduite collectrice (63) à travers la face de glissement à sec (62) et débouche sur les orifices d'entrée (61) qui sont implantés dans la zone de bordure latérale de la bande interne (31) vers les canaux (43, 51) s'étendant transversalement.

76. Dispositif selon l'une des revendications 28 à 75, caractérisé en ce que les orifices (59, 86) sont disposés à intervalles réguliers sur toute la largeur de la bande externe (32) ou de la bande de compression (85).

77. Dispositif selon l'une des revendications 28 à 76, caractérisé en ce que les orifices (59, 86) sont disposés à intervalles réguliers sur toute la longueur de la bande externe (32) ou de la bande de compression (85).

78. Dispositif selon la revendication 76 ou 77, caractérisé en ce que l'intervalle entre les orifices (59, 86) est déterminé par la quantité nécessaire en durcisseur acide ou basique.

79. Dispositif selon l'une des revendications 76 à 78, caractérisé en ce que les orifices (59, 86) sont en forme de trous.

80. Dispositif selon l'une des revendications 76 à 78, caractérisé en ce que les orifices (59, 86) sont réalisés sous forme de fentes (64) s'étendant dans le sens longitudinal de la bande externe (32) ou de la bande de compression (85).

81. Dispositif selon la revendication 80, caractérisé en ce que la fente (64) possède une section trapézoïdale, dont le rétrécissement s'étend vers la face externe de la bande externe (32a) ou de la bande de compression (85).

82. Dispositif selon la revendication 80 ou 81, caractérisé en ce que les fentes (64) ont une largeur d'environ 0,1 à 0,2 mm.

83. Dispositif selon l'une des revendications 79 à 82, caractérisé en ce que les orifices (59, 86) sont réalisés à l'aide d'un laser.

84. Dispositif selon l'une des revendications 76 à 83, caractérisé en ce qu'à la sortie de la presse à bande double (1, 67, 89) en aval de la zone de maintien de forme à basse pression (26) se trouve un cylindre (65) qui est équipé de dents (66) au même intervalle que les orifices (59, 86) et ces dents (66) viennent en prise dans les orifices (59, 86) pour ainsi expulser les restes de résine des orifices (59, 86).

85. Dispositif selon la revendication 84, caractérisé en ce qu'en arrière du cylindre (65) est implantée une pièce d'aspiration qui a la même structure que la pièce d'introduction (52a, b) en deux pièces, sur les dispositifs de bande de compression (22, 23) et les conduites collectrices (57, 63) de la pièce d'aspiration sont branchées au vide pour aspirer les restes de résine présents dans les canaux (43, 51, 83).

86. Dispositif pour réaliser le procédé selon l'une des revendications 1 à 2 et 24 avec une station de moulage pour distribuer la nappe, un dispositif de séparation pour partager la nappe en portions individuelles de nappes et un dispositif de transfert de ces parties de nappes entre les plaques de presse d'une presse à un ou plusieurs étages fonctionnant en discontinu, dispositif caractérisé en ce que parallèlement à la surface des plaques de presse (73, 74) des trous (75) s'étendent dans les plaques de presse (73, 74) pour apporter le durcisseur acide ou basique en phase gazeuse ou binaire avec un support gazeux pendant la densification de la pièce de nappe (72) et de ces trous (75) partent des orifices verticaux (76) vers les surfaces de plaques de presse (77) tournées vers la pièce de nappe (72).

87. Dispositif selon la revendication 86, caractérisé en ce que les orifices (76) sont disposés à intervalles réguliers sur toute la largeur de la plaque de presse (73, 74).

88. Dispositif selon la revendication 86 ou 87, caractérisé en ce que les orifices (76) sont disposés à intervalles réguliers sur toute la longueur de la plaque de presse (73, 74).

89. Dispositif selon la revendication 87 ou 88, caractérisé en ce que l'intervalle entre les orifices (76) est déterminé par la quantité de durcisseur basique ou acide nécessaire.

90. Dispositif selon l'une des revendications 86 à 89, caractérisé en ce que les orifices (76) sont en forme de trous.
